# EUROPÄISCHE PATENTSCHRIFT

(11) **EP 2 577 003 B1**
(45) Veröffentlichungstag und Bekanntmachung des Hinweises auf die Patenterteilung: **18.07.2018**
(21) Anmeldenummer: 11725324.5
(22) Anmeldetag: 24.05.2011
(51) Int. Cl.: F01K 25/10, F01K 15/02, F01K 23/06, F25B 43/02, F02G 5/04, C10M 171/00, F01K 15/00

(54) **VERFAHREN UND VORRICHTUNG ZUM BETRIEB EINES DAMPFKREISPROZESSES MIT GESCHMIERTEM EXPANDER**
METHOD AND APPARATUS FOR OPERATING A STEAM CYCLE PROCESS WITH A LUBRICATED EXPANDER
PROCÉDÉ ET DISPOSITIF POUR LE FONCTIONNEMENT D'UN PROCESSUS DANS UN CIRCUIT DE VAPEUR COMPORTANT UN DÉTENDEUR LUBRIFIÉ

(30) Priorität: 01.06.2010 DE 102010022408
(43) Veröffentlichungstag der Anmeldung: 10.04.2013
(73) Patentinhaber: MAN Truck & Bus AG, 80995 München (DE)
(72) Erfinder: ALMBAUER, Raimund, A-8042 Graz (AT); KALB, Roland, A-8700 Leoben (AT); KIRCHBERGER, Roland, A-8052 Graz (AT); KLAMMER, Josef, A-4451 Garsten (AT)
(74) Vertreter: Liebl, Thomas
(86) Internationale Anmeldenummer: PCT/EP2011/002573
(87) Internationale Veröffentlichungsnummer: WO 2011/151029

(56) Entgegenhaltungen:
- EP-A1- 2 161 417
- WO-A2-2009/017473
- DE-A1-102007 043 373
- US-A1- 2010 077 792

## Beschreibung

Die Erfindung betrifft ein Verfahren zum Betrieb eines Dampfkreisprozesses mit geschmiertem Expander im Verdrängerprinzip, gemäß dem Oberbegriff des Anspruchs 1 sowie eine Vorrichtung zum Betrieb eines Dampfkreisprozesses nach dem Oberbegriff des Anspruchs 17 sowie eine Wärmerückgewinnungseinrichtung nach Anspruch 22.

Dampfkreisprozesse mit Expander sind zum Beispiel aus der DE 10 2007 020 086 B3 bekannt. Der Expander kann zum Beispiel als Kolben-, Flügelzellen-, Rotationskolben-, Taumelscheiben-, Schiefscheiben-, Roots- oder Schraubenexpander ausgeführt sein. Beim Verdrängerprinzip wird der aus dem Dampferzeuger ausgeleitete Frischdampf in den Arbeitsraum des Expanders geleitet, wobei der in den Arbeitsraum eingeleitete Frischdampf im Arbeitstakt aufgrund einer volumserweiternden Bewegung von Bauteilen unter Abgabe von Arbeit entspannt wird und der entspannte Dampf bei Erreichen des größten Volumens in der jeweiligen Konstruktion aus einer Auslassöffnung in eine Dampfabführung geleitet wird. Als Dampf kann nicht nur Wasserdampf verwendet werden, sondern bekanntermaßen auch andere anorganische und organische flüchtige Substanzen, wie zum Beispiel Ammoniak, Alkane, fluorierte Kohlenwasserstoffe, Siloxane und ganz allgemein Kältemittel.

Ein großer Anteil dieser Expander müssen mit eigenem Schmiermittel geschmiert werden, wobei es zum Kontakt von Arbeitsmedium und Schmiermittel kommt. Im weiteren Kreislauf, der den Kondensator und eine Pumpe aufweist, wird das Arbeitsmedium im Kondensator vollständig verflüssigt, in der Pumpe auf einen höheren Druck gebracht und im Dampferzeuger zumindest teilweise verdampft.

Ein großes Problem in diesen Kreisprozessen stellt die Auswahl des Schmiermittels dar. Da die meisten Schmiermittel wärmeempfindlich sind, ist eine möglichst vollständige Abscheidung des Schmiermittels vom Arbeitsmedium vor dem Verdampfer eine Möglichkeit, wärmeempfindliche Schmiermittel verwenden zu können.

Um Kraftstoffeinsparungen, insbesondere bei mobilen Verbrennungskraftmaschinen, wie etwa Kraftfahrzeugverbrennungsmotoren, realisieren zu können, werden derzeit vornehmlich zwei technische Lösungen priorisiert. Neben dem Einsatz unterschiedlicher Hybridkonzepte, die sich vor allem für den Stadt- und Verteilerverkehr aufgrund der dort vorkommenden Brems- und Beschleunigungsvorgänge anbieten, sind ferner Wärmerückgewinnungssysteme bekannt, die die Abwärme der Verbrennungskraftmaschine nutzen, um zusätzliche Antriebsenergie bereitzustellen. Derartige Systeme zur Abwärmenutzung bieten sich bei mobilen Verbrennungskraftmaschinen vor allem für Fahrzeuge an, die im Fernverkehr betrieben werden.

In derartigen Abwärmenutzungssystemen wird die im Bereich der Verbrennungskraftmaschine und/oder in der Abgasabführung anfallende Abwärme zumindest teilweise an einen sekundären Wärmekreislauf übertragen. In dem sekundären Wärmekreislauf wird ein Arbeitsmedium umgewälzt und hierbei üblicherweise in einem Verdampfer zumindest teilweise verdampft, der Dampf in einer Expansionseinheit, beispielsweise in einem Kolbenexpander, entspannt und schließlich in einem Kondensator wieder verflüssigt. Danach wird das kondensierte Arbeitsmedium wieder über eine Pumpeneinheit auf den Verdampfungsdruck gebracht und somit der Kreislauf geschlossen. Die mit der Expansionseinheit erzeugte mechanische Arbeit wird als zusätzliche Arbeit dem Antriebssystem, insbesondere einem Fahrzeugantriebssystem, zugeführt.

In diesem Zusammenhang ist aus der DE 10 2006 043 139 A1 ein Wärmerückgewinnungssystem für einen Verbrennungsmotor bekannt. Mit Hilfe des beschriebenen Systems wird dem Fahrzeug zusätzliche Antriebsenergie aus der Abwärme der Verbrennungskraftmaschine und/oder der Abgasanlage zur Verfügung gestellt. Nach der Entspannung des dampfförmigen Arbeitsmediums im Expander wird das Arbeitsmedium des sekundären Wärmekreislaufs in einen Kondensator gefördert, in dem es unter Wärmeabgabe verflüssigt wird, so dass der entsprechende Dampfkreisprozess geschlossen ist.

Der Einsatz von Expandern bei der Nutzung von Abwärme von Verbrennungskraftmaschinen erfordert eine komplexe Konstruktion. Um allen Anforderungen bzgl. Gewicht, Kosten, Haltbarkeit sowie notwendigem Service erfüllen zu können, werden aneinander reibende Bauteile, wie zum Beispiel Kolben-Zylinderpaarungen, Gleitlager, Schieber etc. mit Öl geschmiert. Dadurch entsteht ein Kontakt zwischen dem Arbeitsmedium und dem Schmiermittel bzw. geschmierten Oberflächen. Hierdurch ergibt sich das Problem, dass diese beiden Arbeitsmedien sich mischen und daher gemeinsam im Kreislauf weiter in Richtung Pumpe und Verdampfer, mit vielen negativen Begleiterscheinungen, transportiert werden.

Um den Kreisprozess über eine lange Zeit ökonomisch betreiben zu können, muss die gesamte Konstruktion eine effektive Abscheidung des Schmieröls vom Dampf des Arbeitsmediums vor dem Eintritt in den Verdampfer gewährleisten. Die effektive Trennung der Öl- und Dampfkreisläufe verhindert zuverlässig, dass das Schmieröl in den heißen Verdampferbereich kommt und dort zu einer Verunreinigung der Bauteile und der Arbeitsmedien durch Zersetzungsprodukte des Schmiermittels führt. Die aus dem Stand der Technik bekannten Schmiermittel sind großteils mit dem Arbeitsmedium (zum Beispiel Wasser-Wasserdampf) emulgierend oder (zum Beispiel Kohlenwasserstoffe) mischbar. Jedenfalls besitzen diese dem Stand der Technik entsprechenden Schmiermittel auch einen Dampfdruck. Dieser Schmiermitteldampf ist vom Dampf des Arbeitsmediums praktisch nicht abscheidbar. Dadurch kommt ein Teil des Schmiermittels über den Transport des Wärmeträgermediums im Kreisprozess in den Verdampfer und ist dort hohen Temperaturen ausgesetzt, die zu einer vorzeitigen Alterung, chemischen Umwandlung (zum Beispiel Cracken) bis zur thermischen Zersetzung des Schmieröls führen. Damit wird das Schmiermittel in seinen Eigenschaften verändert und kann damit seinen Schmieraufgaben nicht mehr ausreichend nachkommen.

Die US 2010/0077792 A1 beschreibt beispielsweise ein Verfahren zum Betrieb eines Dampfkreisprozesses, bei dem sowohl das Arbeitsmittel als auch das Schmiermittel durch eine ionische Flüssigkeit gebildet sein kann, wobei jedoch gefordert wird, dass das Arbeitsmedium und das ionische Schmiermittel ein hinreichend mischbares Gemisch ausbilden sollen, bei dem das Schmiermittel wenigstens 1 Gew.-% des Arbeitsmittels absorbieren soll, um bei einer bestimmten Temperatur eine Volumenausdehnung zu erzielen.

Auch die DE 10 2007 043 373 A1 sieht die Verwendung einer ionischen Flüssigkeit in Verbindung mit einem Dampfkreisprozess vor, wobei auch hier deren gute Mischfähigkeit mit dem Arbeitsmedium gefordert wird.

Ausgehend vom bekannten Stand der Technik und dem geschilderten Problem liegt der Erfindung die Aufgabe zugrunde, ein Verfahren zum Betrieb eines Dampfkreisprozesses zu erstellen, wo das Schmiermittel nach dem Expander sehr gut vom Arbeitsmedium getrennt werden kann.

Diese Aufgabe wird gelöst mit den Merkmalen der unabhängigen Patentansprüche. Vorteilhafte Ausgestaltungen sind Gegenstand der hierauf rückbezogenen Unteransprüche.

Diese Aufgabe wird gemäß Anspruch 1 mit einem Verfahren zum Betrieb eines Dampfkreisprozesses gelöst, der in einer Vorrichtung ausgeführt wird, die einen Verdampfer oder Dampferzeuger zur Verdampfung eines flüssigen Arbeitsmediums und einen mittels eines Schmiermittels geschmierten Expander zur Erzeugung von Bewegungsenergie bzw. zur Verrichtung mechanischer Arbeit aufweist, wobei das Verfahren folgende Verfahrensschritte aufweist:
a) das flüssige Arbeitsmedium (A) wird dem Verdampfer (1) zugeführt, in welchem es verdampft und dampfförmig dem Expander (5) zugeführt wird;
b) dem Expander (5) wird weiter als Schmiermittel eine ionische Flüssigkeit (B) zugeführt, die mit dem flüssigen Arbeitsmedium (A) bei Raumtemperatur zwei flüssige Phasen bildet; und
c) die das Schmiermittel für den Expander (5) bildende ionische Flüssigkeit wird vor dem Verdampfer (1) von dem Arbeitsmedium (A) abgetrennt.

Erfindungsgemäß ist vorgesehen, dass die Löslichkeit des ionischen Schmiermittels im Arbeitsmedium <0,1 m% (m% = Massen-Prozent) beträgt und dass die Löslichkeit des Arbeitsmediums im ionischen Schmiermittel sollte <1m% beträgt. Es hat sich gezeigt, dass für eine primäre Abtrennung des ionischen Schmiermittels vom Arbeitsmedium die nahezu quantitative Unmischbarkeit des Arbeitsmediums im ionischen Schmiermittel besonders vorteilhaft ist.

Die Erfindung beruht auf der Erkenntnis, dass sich ionische Flüssigkeiten, wenn sie mit dem Arbeitsmedium im flüssigen Zustand bei Raumtemperatur (in etwa 20°Celsius bzw. 293 Kelvin) zwei flüssige Phasen bilden, sehr gut dazu eignen, als Schmieröl verwendet zu werden. Naturgemäß besitzen ionische Flüssigkeiten einen sehr kleinen Dampfdruck, was sich weiter günstig auf das erfindungsgemäße Verfahren auswirkt.

Die nach dem Expander, der zum Beispiel durch einen wenigstens einen Arbeitskolben aufweisenden Kolbenexpander gebildet ist, in einer Abscheidevorrichtung abgeschiedene ionische Flüssigkeit als Schmiermittel hat dabei nur wenig oder beinahe kein Arbeitsmedium in irgendeiner Form gelöst und kann dadurch direkt wieder dem Schmiermittelkreislauf zugeführt werden. In diesem wird das Schmiermittel wieder zu den reibenden Teilen des Expanders befördert.

Ionische Flüssigkeiten sind - im Sinne der anerkannten Literatur (zum Beispiel Wasserscheid, Peter; Welton, Tom (Eds.); "Ionic Liquids in Synthesis", Verlag Wiley-VCH 2008; ISBN 978-3-527-31239-9; Rogers, Robin D.; Seddon, Kenneth R. (Eds.); "Ionic Liquids - Industrial Applications to Green Chemistry", ACS Symposium Series 818, 2002; ISBN 0841237891") - flüssige organische Salze oder Salzgemische bestehend aus organischen Kationen und organischen oder anorganischen Anionen, mit Schmelzpunkten von unter 100°C.

Bei der Ausführung des erfindungsgemäßen Verfahrens wird weiterhin bevorzugt sichergestellt, dass die ionische Flüssigkeit als Schmiermittel gute Schmiereigenschaften besitzt (Viskosität, Temperaturstabilität, Langzeitstabilität, etc.), geringe Korrosivität und geringe negative Umweltauswirkungen (Entsorgung, Giftigkeit, etc.) hat.

Ionische Flüssigkeiten weisen für den Einsatz als Schmier- und Hydraulikflüssigkeiten interessante Eigenschaften, wie zum Beispiel geringe Kavitationsneigung aufgrund des unmeßbar kleinen Dampfdrucks, sehr hohe thermische Stabilität, sehr hohe Drucksteifigkeit (=geringe Kompressibilität), gute Schmiereigenschaften, hohe Viskositätsindizes, Schwerentflammbarkeit bis Unbrennbarkeit und hohe Wärmeleitfähigkeit etc., auf (siehe zum Beispiel A. Jimenez, M. Bermudez, P. Iglesias, F. Carrion, G. Martinez-Nicolas, Wear 260, 2006, 766-778; Z. Mu, F. Zhou, S. Zang., Y. Liang, W. Liu, Tribology International 2005, 38, 725-731; C. Jin, C. Ye, B. Phililips, J. Zabrinski, X. Liu, W. Liu, J. Shreeve, J. Mater. Chem. 2006, 16, 1529-1535 oder DE102008024284).

Die ionischen Schmierstoffe können zusätzlich mit ionischen und/oder molekularen Additiven ausgestattet werden wie zum Bsp.:
- Verschleißminderer (Anti wear)
- Reibungsminderer (Friction Modifiers)
- Freßschutzadditive (Extreme pressure additives)
- Viskositätsmodifikatoren
- Viskositätsindexverbesserer (VI Improvers)
- Korrosionsschutzadditive,
- Alterungsschutzmittel, Antioxidantien
- Entschäumer (Anti foam additives)
- Biozide
- Tenside und Demulgatoren
- Dispergiermittel und Netzmittel
- Säureregulatoren
- Komplexierungsmittel
- Thermostabilisatoren
- Hydrolysestabilisatoren

Die Löslichkeit des ionischen Schmiermittels im Arbeitsmedium sollte bevorzugt <100ppm, besonders bevorzugt <10ppm, und ganz besonders bevorzugt <1ppm sein.

Die Löslichkeit des Arbeitsmediums im ionischen Schmiermittel sollte bevorzugt <0,1m% sein.

Vorteilhaft ist weiter, wenn die ionische Flüssigkeit als Schmiermittel nicht emulgierend wirkt, also keine oder nur geringe die Grenzflächenspannung herabsetzenden Eigenschaften aufweist.

Die Abtrennung der als Schmiermittel fungierenden ionischen Flüssigkeit vom Arbeitsmedium kann im Rahmen des Dampfkreisprozesses in einer ein- oder mehrteiligen bzw. in einer ein- oder mehrstufigen Abscheidevorrichtung erfolgen, und zwar grundsätzlich auf der Basis der nachstehend beispielhaft genannten Wirkprinzipien und/oder Apparatetechnik:
a.) Durch Dichteunterschied mittels Schwerkraft oder Zentrifugalkraft (durch Beschleunigungsfelder): Ionische Flüssigkeiten wie zum Beispiel 1-Ethyl-3-methylimidazolium-bis(trifluormethylsulfonyl) imid (siehe US5827602 und US6531241, Covalent Associates Inc.) und 1-Ethyl-3-methylimidazolium-tris(pentafluorethyl) trifluorophosphat (siehe Journal of Fluorine Chemistry (2005), 126(8), 1150-1159) zeigen Dichten von >1,5g/cm³, sind zum Beispiel mit Wasser völlig unmischbar, zeigen keinerlei Emulgierfähigkeit aber gute Schmiereigenschaften und sind völlig hydrolysestabil. Sie trennen sich durch den Dichteunterschied perfekt ab. Alternativ dazu können auch ionische Schmiermittel geringer Dichte (minimal 0,7 g/cm³) mit Arbeitsmedien großer Dichte wie zum Beispiel den fluorierten Kohlenwasserstoffen (Dichten von 1,5 - 2,0 g/cm³) kombiniert werden; in diesem Fall scheidet sich das ionische Schmiermittel als obere Phase ab.
b.) Mechanisch.
c.) Durch Verwendung von Koaleszenzfiltern und/oder Koaleszenzabscheidern.
d.) Durch Verwendung von Polymeren als Filter, wie zum Beispiel Polymere räumlich globularer Struktur (RGS-Polymere), Ionentauscherharzen, Membranen (zum Beispiel PTFE, Nylon) und anderen sorptiven Oberflächen, welche Affinität zum jeweiligen ionischen Schmiermittel haben, also zum Beispiel eine geringe Grenzflächenspannung aufweisen.
e.) Durch Ultrafiltration.
f.) Durch Zusatz von Demulgatoren, also oberflächenaktiven Substanzen welche Emulsionen spalten.
g.) Durch Verdampfen des Arbeitsmediums bei Temperaturen unterhalb des Zersetzungspunktes des ionischen Schmierstoffes.
h.) Durch Einsatz von starken elektrischen Feldern.
i.) An Elektrodenoberflächen durch Anlegen einer Gleichstrom- oder Wechselstromspannung.
j.) Durch Ultraschall.
k.) Durch irgendeine Kombinationen von a.-j.

Im Falle einer mehrstufigen Abtrennung des ionischen Schmiermittels vom Arbeitsmedium können nach erfolgter primärer Abtrennung gegebenenfalls noch vorhandene Spuren durch zum Beispiel Filtration über Filter und/oder Filtermembrane entfernt werden; die Filter können aus den oben in c., d. oder e.) beschriebenen Materialien bestehen, aber es ist auch die Verwendung von üblichen Ionenaustauscherharzen oder auch Aktivkohle, Kieselgel, Silikagel oder anderen Adsorbentien zur Entfernung organischer Spuren denkbar. Auch elektrochemische Oxidation mit (zum Beispiel an Diamantelektroden oder Ru/Ta- oder Ru/Ir-Mischoxid-Elektroden) ist denkbar.

Besonders bevorzugt ist dabei ein schlank bauendes, säulenartiges Abscheidebehältnis, dessen Grundfläche klein gegenüber der Höhen- bzw. Flächenerstreckung in eine Hochachsenrichtung ist, wodurch insbesondere bei bewegten Objekten, wie beispielsweise einem Fahrzeug, sichergestellt werden kann, dass zum einen platzsparend gebaut wird und zum anderen die Durchmischung der beiden Phasen erschwert wird. Derartige säulenartige Ausgestaltungen sollen ausdrücklich auch Behältnisse umfassen, die gebogen bzw. serpentinenartig ausgebildet sind bzw. wenigstens in Teilbereichen so ausgebildet sind.

Als Arbeitsmedium eignen sich zum Beispiel Wasserdampf oder jede andere flüchtige bzw. verdampfbare Substanz, wie zum Beispiel Ammoniak, Alkane, fluorierte Kohlenwasserstoffe, Siloxane oder ein Kältemittel. An dieser Stelle sei erwähnt, dass die Begrifflichkeit "dampfförmig" in einem weiten Sinne zu verstehen ist und ausdrücklich auch gasförmige Zustände des Arbeitsmediums einschließen soll.

Ionische Flüssigkeiten, die im erfindungsgemäßen Verfahren eingesetzt werden können, sind zum Beispiel 1-Ethyl-3-methylimidazolium-bis (trifluormethylsulfonyl)imid oder 1-Ethyl-3-methylimidazolium-tris(pentafluorethyl)trifluorophosphat, 1-Ethyl-3-methylimidazolium-tris(perfluoralkyl)trifluorophosphat, 1-Ethyl-3-methylimidazolium-ethylsulfat, 1-Ethyl-3-methylimidazolium-methylsulfat, 1-Ethyl-3-methylimidazolium-methansulfonat, 1-Ethyl-3-methylimidazolium-diethylphosphat, 1-Ethyl-3-methylimidazolium-dibutylphosphat, 1-Ethyl-3-methylimidazolium-dicyanamid, 1-Ethyl-3-methylimidazolium-perfluoralkylsulfonat, 1-Ethyl-3-methylimidazolium-perfluoralkylcarboxylat, 1-Ethyl-3-methylimidazolium-thiocyanat, 1-Ethyl-3-methylimidazolium-tricyanomethid, 1-Propyl-3-methylimidazolium-bis(trifluormethylsulfonyl)imid, oder 1-Propyl-3-methylimidazolium-tris(pentafluorethyl)trifluorophosphat, 1-Propyl-3-methylimidazolium-tris(perfluoralkyl)trifluorophosphat, 1-Propyl-3-methylimidazolium-ethylsulfat, 1-Propyl-3-methylimidazolium-methylsulfat, 1-Propyl-3-methylimidazolium-methansulfonat, 1-Propyl-3-methylimidazolium-diethylphosphat, 1-Propyl-3-methylimidazolium-dibutylphosphat, 1-Propyl-3-methylimidazolium-perfluoralkylsulfonat, 1-Propyl-3-methylimidazolium-perfluoralkylcarboxylat, 1-Propyl-3-methylimidazolium-dicyanamid, 1-Propyl-3-methylimidazolium-thiocyanat, 1-Propyl-3-methylimidazolium-tricyanomethid,1-Butyl-3-methylimidazolium-bis(trifluormethylsulfonyl)imid oder 1-Butyl-3-methylimidazolium-tris(pentafluorethyl)trifluorophosphat, 1-Butyl-3-methylimidazolium-tris(perfluoralkyl)trifluorophosphat, 1-Butyl-3-methylimidazolium-ethylsulfat, 1-Butyl-3-methylimidazolium-methylsulfat, 1-Butyl-3-methylimidazolium-methansulfonat, 1-Butyl-3-methylimidazolium-diethylphosphat, 1-Butyl-3-methylimidazolium-dibutylphosphat, 1-Butyl-3-methylimidazolium-perfluoralkylsulfonat, 1-Butyl-3-methylimidazolium-perfluoralkylcarboxylat, 1-Butyl-3-methylimidazolium-dicyanamid, 1-Butyl-3-methylimidazolium-thiocyanat, 1-Butyl-3-methylimidazolium-tricyanomethid, 1-Ethyl-1-methylpyrrolidinium-bis(trifluormethylsulfonyl)imid oder 1-Ethyl-1-methylpyrrolidinium-tris(pentafluorethyl)trifluorophosphat, 1-Ethyl-1-methylpyrrolidinium-tris(perfluoralkyl)trifluorophosphat, 1-Ethyl-1-methylpyrrolidinium-ethylsulfat, 1-Ethyl-1-methylpyrrolidinium-methylsulfat, 1-Ethyl-1-methylpyrrolidinium-methansulfonat, 1-Ethyl-1-methylpyrrolidinium-diethylphosphat, 1-Ethyl-1-methylpyrrolidinium-dibutylphosphat, 1-Ethyl-1-methylpyrrolidinium-dicyanamid, 1-Ethyl-1-methylpyrrolidinium-perfluoralkylsulfonat, 1-Ethyl-1-methylpyrrolidinium-perfluoralkylcarboxylat, 1-Ethyl-1-methylpyrrolidinium-thiocyanat, 1-Ethyl-1-methylpyrrolidinium-tricyanomethid, 1-Butyl-1-methylpyrrolidinium-bis(trifluormethylsulfonyl)imid, 1-Butyl-1-methylpyrrolidinium-tris(pentafluorethyl)trifluorophosphat, 1-Butyl-1-methylpyrrolidinium-tris(perfluoralkyl)trifluorophosphat, 1-Butyl-1-methylpyrrolidinium-ethylsulfat, 1-Butyl-1-methylpyrrolidinium-methylsulfat, 1-Butyl-1-methylpyrrolidinium-methansulfonat, 1-Butyl-1-methylpyrrolidinium-diethylphosphat, 1-Butyl-1-methylpyrrolidinium-dibutylphosphat, 1-Butyl-1-methylpyrrolidinium-dicyanamid, 1-Butyl-1-methylpyrrolidinium-perfluoralkylsulfonat, 1-Butyl-1-methylpyrrolidinium-perfluoralkylcarboxylat, 1-Butyl-1-methylpyrrolidinium-thiocyanat, 1-Butyl-1-methylpyrrolidinium-tricyanomethid, Tetraalkylammonium-bis(trifluormethylsulfonyl)imid, Tetraalkylammonium-tris(pentafluorethyl)trifluorophosphat, Tetraalkylammonium-tris(perfluoralkyl)trifluorophosphat, Tetraalkylammonium-ethylsulfat, Tetraalkylammonium-methylsulfat, Tetraalkylammonium-methansulfonat, Tetraalkylammonium-diethylphosphat, Tetraalkylammonium-dibutylphosphat, Tetraalkylammonium-dicyanamid, Tetraalkylammonium-perfluoralkylsulfonat, Tetraalkylammonium-perfluoralkylcarboxylat, Tetraalkylammonium-thiocyanat oder Tetraalkylammonium-tricyanomethid oder Gemische derselben.
Für den Einsatz mit Wasser oder Ammoniak als Arbeitsmedium eignen sich insbesondere solche ionischen Flüssigkeiten, welche fluorierte Anionen und/oder Kationen mit einer oder mehreren mittellangen Alkylketten (C5 bis C10) aufweisen. Für den Einsatz mit Siloxanen, Alkanen oder Fluoralkanen als Arbeitsmedium eignen sich insbesondere solche ionischen Flüssigkeiten, welche kleine, polare, Sauerstoffatome enthaltende Anionen und/oder Kationen mit einer oder mehreren kurzen, gegebenenfalls Sauerstoff-substituierten Alkylketten (C1 bis C4) enthalten.

Gemäß einer konkreten Ausführungsform kann zum einen vorgesehen sein, dass die ionische Flüssigkeit zur Schmierung des Expanders dem dampfförmigen Arbeitsmedium stromauf des Expanders und somit dem Expander zusammen mit dem Arbeitsmedium zugeführt wird. Hierbei handelt es sich um eine sogenannte Gemischschmierung. Alternativ oder gegebenenfalls auch zusätzlich dazu kann aber auch vorgesehen sein, die ionische Flüssigkeit direkt in den Expander zuzugeben, um zum Beispiel eine Umlaufschmierung zu realisieren. Das heißt, dass hier dann die ionische Flüssigkeit gezielt zu den Schmierstellen des Expanders geleitet wird. Mit beiden Varianten wird eine vorteilhafte und eine zuverlässige Expanderschmierung gewährleistende Schmiermittelzuführung sichergestellt.

Gemäß einer weiteren konkreten Ausgestaltung des erfindungsgemäßen Dampfkreisprozesses wird vorgeschlagen, dass das dampfförmige Arbeitsmedium vor dessen erneuter Zuführung zum Verdampfer und stromab des Expanders wenigstens einem Kondensator zugeführt wird, in dem das dampfförmige Arbeitsmedium vor der erneuten Zuführung zum Verdampfer bzw. Dampferzeuger funktionssicher verflüssigt werden kann. Wie bereits zuvor ausgeführt, wird das dampfförmige Arbeitsmedium stromab des Expanders weiter wenigstens einer Abscheidevorrichtung zugeführt, in der die ionische Flüssigkeit ein- oder mehrstufig von dem Arbeitsmedium abgetrennt werden kann. Hier ergeben sich nunmehr mehrere unterschiedliche Möglichkeiten zur Anordnung und/oder Hintereinanderschaltung von Kondensatoren und Abscheidevorrichtungen, von denen nachstehend die bevorzugten Anordnungsmöglichkeiten näher und beispielhaft erläutert werden:
So kann gemäß einer ersten Variante vorgesehen sein, dass der Kondensator stromab des Expanders und stromauf der Abscheidevorrichtung angeordnet ist, so dass dem Kondensator das den Expander verlassende Gemisch aus Arbeitsmedium und ionischer Flüssigkeit zugeführt werden kann.

Alternativ dazu kann gemäß einer zweiten Variante vorgesehen werden, dass der Kondensator, insbesondere im Falle eines den Expander dampfförmig verlassenden Arbeitsmediums, stromab der Abscheidevorrichtung im Arbeitsmedium-Kreislauf angeordnet ist, so dass dem Kondensator ein von der Abscheidevorrichtung kommendes, wenigstens teilweise dampfförmiges Arbeitsmedium zugeführt wird.

Auch eine Kombination beider Varianten kann gegebenenfalls sinnvoll sein.

Für einen besonders effektiven und ökonomischen Dampfkreisprozess wird sowohl das Arbeitsmedium als auch die als Schmiermittel fungierende ionische Flüssigkeit im Kreislauf geführt, wobei die beiden Kreisläufe je nach konkreter Ausführungsform, insbesondere je nach der Art der Expanderschmierung, mehr oder weniger voneinander getrennte Kreisläufe sind. Gemäß einer hierzu besonders bevorzugten Ausgestaltung ist vorgesehen, dass die als Schmiermittel für den Expander fungierende ionische Flüssigkeit dergestalt in einem Schmiermittelkreislauf geführt wird, dass die ionische Flüssigkeit von wenigstens einem Schmiermittelreservoir abgezogen und dem Expander zugeführt wird, von wo aus es wieder zum wenigstens einen Schmiermittelreservoir zurückgeführt wird.

Dieses Schmiermittelreservoir kann dabei ganz allgemein durch wenigstens eine Abscheidevorrichtung gebildet sein, in der die ionische Flüssigkeit ein- oder mehrstufig von dem Arbeitsmedium abgetrennt wird. Die Abscheidevorrichtung wirkt hier somit in einer bauteil- und damit auch bauraumsparenden Doppelfunktion einmal als Reservoir für die ionische Flüssigkeit bzw. auch als Reservoir für das Arbeitsmedium und zum anderen in seiner angestammten Funktion als Abscheider. In diesem Zusammenhang ist es besonders vorteilhaft, wenn das Schmiermittelreservoir durch die zuvor beschriebene und stromab des Expanders angeordnete wenigstens eine Abscheidevorrichtung gebildet ist, der das vom Expander kommende Gemisch aus Arbeitsmedium und ionischer Flüssigkeit zugeführt wird.

Gemäß einer weiteren bevorzugten Ausgestaltung ist für den Fall von an sich völlig voneinander separierten Kreisläufen für das Arbeitsmedium und die ionische Flüssigkeit vorgesehen, dass das Schmiermittelreservoir durch ein dem Expander zugeordnetes Behältnis, insbesondere durch ein dem Expander zugeordnetes ölwannenartiges Behältnis gebildet ist, in dem einerseits die ionische Flüssigkeit als Flüssigphase sowie andererseits das in Form von Blow-by-Dämpfen in den Schmiermittelkreislauf eingetretene dampfförmige Arbeitsmedium als Dampfphase aufgenommen werden. Von diesem Behältnis ausgehend wird die ionische Flüssigkeit dem Expander getrennt und unabhängig vom dampfförmigen Arbeitsmedium zugeführt, und zwar entweder mittels einer Pumpe oder durch Schwerkraftrücklauf. Diese Blow-by-Arbeitsmediumdämpfe treten zum Beispiel bei Kolbenexpandern auf und gelangen dort entlang der Kolbenseitenfläche vom Arbeitsraum in Richtung Kurbelgehäuse. Das sich im Behältnis ansammelnde dampfförmige Arbeitsmedium wird ebenfalls aus dem Behältnis abgeführt, zum Beispiel mittels einer Kurbelgehäuseentlüftung, über die das dampfförmige Arbeitsmedium aufgrund seines Dampfdruckes selbsttätig entweichen kann (gegebenenfalls können die Dämpfe auch mittels eines entsprechenden Hilfsmittels abgesaugt werden).

Da nicht nur der Schmiermittelkreislauf mit Blow-by-Dämpfen verunreinigt wird, sondern auch der Arbeitsmediumkreislauf mit ionischer Flüssigkeit verunreinigt wird, zum Beispiel durch einen sich im Arbeitsraum eines zum Beispiel Kolbens eines Kolbenexpanders wandseitig ausbildenden Schmiermittelfilm, ist gemäß einer weiteren bevorzugten Ausgestaltung vorgesehen, dass das aus dem Behältnis abgeführte, dampfförmige und gegebenenfalls mit ionischer Flüssigkeit verunreinigte Arbeitsmedium der stromab des Expanders angeordneten wenigstens einen Abscheidevorrichtung zugeführt wird, der weiter auch das vom Expander kommende und mit ionischer Flüssigkeit verunreinigte Arbeitsmedium zugeführt wird. In diesem Fall ist es besonders vorteilhaft, dass das aus dem Behältnis abgeführte dampfförmige Arbeitsmedium vor der Zuführung zur wenigstens einen Abscheidevorrichtung einem Kondensator zugeführt wird, in dem das dampfförmige Arbeitsmedium verflüssigt wird. Weiter ist bevorzugt vorgesehen, dass das Behältnis mit der Abscheidevorrichtung dergestalt verbunden ist, dass ionische Flüssigkeit von der Abscheidevorrichtung zum Behältnis sowie gegebenenfalls umgekehrt strömen kann. Mit einer derartigen, eben näher erläuterten erfindungsgemäßen Verfahrensführung wird auf einfache Weise sichergestellt, dass sich die ionische Flüssigkeit nicht mit zu großen Mengen im Arbeitsmedium bzw. im Arbeitsmedium-Kreislauf anreichert, was die Betriebssicherheit erhöht und zudem auch eine optimierte, kleinbauende Auslegung und Dimensionierung der Apparaturen und Rohrleitungen des Dampfkreisprozesses ermöglicht.

Die erfindungsgemäße Aufgabe wird ferner gelöst durch eine Vorrichtung zum Betrieb eines Dampfkreisprozesses, insbesondere zur Durchführung eines Verfahrens nach einem der erfindungsgemäßen Verfahrensansprüche, wenigstens aufweisend einen Verdampfer oder Dampferzeuger zur Verdampfung eines flüssigen Arbeitsmediums und einen mittels eines Schmiermittels geschmierten Expanders zur Erzeugung von Bewegungsenergie bzw. zur Verrichtung mechanischer Arbeit, wobei das Schmiermittel durch eine ionische Flüssigkeit gebildet ist, die mit dem flüssigen Arbeitsmedium bei Raumtemperatur zwei flüssige Phasen bildet. Erfindungsgemäß ist vorgesehen, dass die Löslichkeit des ionischen Schmiermittels im Arbeitsmedium <0,1 m% beträgt und dass die Löslichkeit des Arbeitsmediums im ionischen Schmiermittel sollte <1m% beträgt. Mit einer derartigen Vorrichtung ergeben sich die gleichen Vorteile wie mit der erfindungsgemäßen Verfahrensführung, so dass diese an dieser Stelle nicht mehr wiederholt werden und diesbezüglich auf die vorher gemachten Ausführungen verwiesen wird. Das Gleiche gilt für die bevorzugten Ausgestaltungen der Vorrichtung.

Die erfindungsgemäße Verfahrensführung kann ebenso wie die erfindungsgemäße Vorrichtung für unterschiedlichste Einsatzzwecke und Anwendungsfälle geeignet sein und Verwendung finden. Ein hier beispielhaft genannter, bevorzugter Anwendungsfall sieht die Verwendung der erfindungsgemäßen Verfahrensführung und/oder der erfindungsgemäßen Vorrichtung in Verbindung mit einer Wärmerückgewinnungseinrichtung für ein Kraftfahrzeug, insbesondere für ein brennkraftmaschinenbetriebenes Kraftfahrzeug, vor, wie dieses beispielsweise in der DE 10 2006 028 868 A1 beschrieben ist. In diesem Zusammenhang ist es gemäß einer besonders bevorzugten konkreten Ausgestaltung zum Beispiel vorteilhaft, den Verdampfer mit einer Wärmequelle des Kraftfahrzeugs, insbesondere mit einer Brennkraftmaschine und/oder einer Abgasanlage und/oder einem Ladeluftkühler, unmittelbar oder mittelbar wärmeübertragend zu koppeln. Andererseits wird der Expander dann zum Beispiel bevorzugt kraftübertragend mittelbar oder unmittelbar mit einem Antriebsstrang und/oder einer als Generator betreibbaren Elektromaschine und/oder wenigstens einem Verbraucher des Kraftfahrzeugs, insbesondere einer Kälte- und/oder Klimaanlage als Verbraucher, verbunden oder gekoppelt.

Die Erfindung wird nachfolgend anhand einer Zeichnung näher erläutert, die schematisch und lediglich beispielhaft bevorzugte Ausführungsformen der Erfindung zeigt.

Im Einzelnen zeigen:
- Fig. 1: schematisch eine Prinzipdarstellung eines ersten Ausführungsbeispiels eines erfindungsgemäßen Dampfkreisprozesses, bei der eine Abscheidung des Schmiermittels in der flüssigen Phase des Dampfkreislaufs erfolgt,
- Fig. 2: schematisch eine Prinzipdarstellung eines zweiten Ausführungsbeispiels eines erfindungsgemäßen Dampfkreisprozesses, bei der Abscheidung des Schmiermittels in der gasförmigen Phase des Dampfkreislaufs erfolgt,
- Fig. 3: schematisch eine Prinzipdarstellung eines dritten Ausführungsbeispiels eines erfindungsgemäßen Dampfkreisprozesses, bei der im Unterschied zur Ausführungsform gemäß Fig. 1 ionische Flüssigkeit als Schmiermittel stromauf eines Expanders dem dampfförmigen Arbeitsmedium beigemischt wird, und
- Fig. 4: schematisch eine Prinzipdarstellung eines vierten Ausführungsbeispiels eines erfindungsgemäßen Dampfkreisprozesses, bei dem die Abscheidung des Schmiermittels in der flüssigen Phase des Dampfkreislaufs und die Abscheidung des Dampfes vom Schmiermittel in der dampfförmigen Phase erfolgt.

Die Figur 1 zeigt eine schematische Darstellung eines ersten Ausführungsbeispiels eines erfindungsgemäßen Dampfkreisprozesses, welche Kreisläufe für ein Arbeitsmedium A und für eine als Schmiermittel fungierende ionische Flüssigkeit B aufweist.

Konkret ist in der Fig. 1 eine hier beispielhaft durch einen zum Beispiel Schwerkraftabscheider gebildete einstufige Abscheidevorrichtung 4 gezeigt, mittels welcher die Abscheidung der ionischen Flüssigkeit B vom Arbeitsmedium A in flüssiger Phase erfolgt. Die Abscheidevorrichtung 4 ist hier bevorzugt durch ein säulenartiges Behältnis ausgebildet, um eine möglichst große Höhenerstreckung bei relativ kleiner Grundfläche zu erzielen, was hier jedoch lediglich schematisch dargestellt ist. Selbstverständlich sind auch noch wesentlich schlankere bzw. gestrecktere Ausgestaltungen möglich. Der Kreislauf für das Arbeitsmedium A (im vorliegenden Beispielfall ist das flüssige Arbeitsmedium A leichter als die als Schmiermittel fungierende ionische Flüssigkeit) ist mit ausgezogener Linie 6, und der Kreislauf für die ionische Flüssigkeit B ist mit strichlierter Linie 7 gezeigt.

Die Bezugsziffer 1 zeigt einen Verdampfer, in welchem das flüssige Arbeitsmedium A verdampft wird. Das Arbeitsmedium A wird hierzu aus Abscheidevorrichtung 4 mittels einer Speisepumpe 2 in den Verdampfer 1 gefördert.

Die dem Verdampfer 1 zugeführte Verdampfungswärme Q_{zu} kann dabei je nach Anwendungsfall von unterschiedlichen Wärmequellen kommen. Im Falle des Einsatzes eines derartigen Dampfkreisprozesses in Verbindung mit zum Beispiel einem Wärmerückgewinnungssystem in einem Kraftfahrzeug wird die dem Verdampfer 1 zugeführte Wärme vorzugsweise von einer Brennkraftmaschine und/oder einer Abgasanlage und/oder einem Ladeluftkühler ausgekoppelt. Je nach dem Ort der Auskopplung der Wärme können dabei am Verdampfer 1 unterschiedliche Verdampfungstemperaturen zur Verfügung gestellt werden, was entsprechend dem vorgegebenen Temperaturniveau ein entsprechend angepasstes Arbeitsmedium verlangt. Beispielsweise kann Wasser als Arbeitsmedium nur für den Fall eingesetzt werden, dass die Verdampfungstemperatur am Verdampfer deutlich über 100°C beträgt, wie dies beispielsweise der Fall ist, wenn die Wärme von der Abgasanlage ausgekoppelt wird.

Aus dem Verdampfer 1 wird das dampfförmige Arbeitsmedium über die Leitung 6 in den Expander 5 transportiert, wo es unter Entspannung mechanische Arbeit liefert. Diese mechanische Arbeit kann je nach Anwendungsfall auf unterschiedliche Art und Weise genutzt werden. In Verbindung mit einem Kraftfahrzeug, wie beispielsweise einem Nutzfahrzeug, wird die hier geleistete mechanische Arbeit dem Antriebssystem, insbesondere einem Fahrzeugantriebssystem zugeführt und/oder mittels einer fahrzeugseitigen Elektromaschine, die als Generator betrieben werden kann, in Strom umgewandelt und/oder einem anderen geeigneten Verbraucher, wie beispielsweise einer Kälteanlage, zugeführt.

In den Expander 5 wird auch das Schmiermittel, also die ionische Flüssigkeit B über die Leitung 7 eingespeist. Dort verrichtet die ionische Flüssigkeit die Schmierung. Alternativ dazu kann die ionische Flüssigkeit B dem vom Verdampfer 1 kommenden dampfförmigen Arbeitsmedium aber auch vor dem Expander 5 zugeführt werden, was in der Fig. 3 dargestellt ist, die ansonsten identisch mit der in der Fig. 1 gezeigten Ausführungsform ist.

Aus dem Expander 5 gelangt das Gemisch aus dampfförmigem Arbeitsmedium A und ionischer Flüssigkeit B in einen Kondensator 3, wo das Gemisch verflüssigt wird. Die Abwärme Q_{ab} des Kondensators 3 kann dann, je nach Anwendungsfall, wieder einem geeigneten System des jeweiligen Anwendungsfall zugeführt werden. Im Falle eines Kraftfahrzeugs, wie beispielsweise einem Nutzfahrzeug, bietet es sich an, diese Abwärme zum Beispiel einem Kühlsystem des Fahrzeugs zuzuführen. Das verflüssigte Gemisch wird in die Abscheidevorrichtung 4 befördert, wo sich die ionische Flüssigkeit B, da sie mit dem flüssigen Arbeitsmedium A nicht mischbar ist, als hier spezifisch schwerere Flüssigkeit im unteren Bereich sammelt.

Die ionische Flüssigkeit B wird aus der Abscheidevorrichtung 4 mittels einer Pumpe 8 sumpfseitig abgezogen und über die Leitung 7 wieder in den Expander 5 geführt.

Gemäß einer in der Fig. 2 gezeigten Abwandlung der Ausführungsform von Fig. 1 ist es auch möglich, den Kondensator 3, bezogen auf den Kreislauf des Arbeitsmediums A stromab der Abscheidevorrichtung 4 vorzusehen, im vorliegenden Beispielfall somit zwischen der Abscheidevorrichtung 4 und der Pumpe 2. Diese Variante ist vor allem dann zweckmäßig, wenn das Arbeitsmedium den Expander 5 im Wesentlichen nur als Dampf verlässt. Mit einer derartigen Verfahrensführung, bei der das Arbeitsmedium A den Expander 5 im Wesentlichen nur dampfförmig verlässt, ergibt sich eine besonders gute Abscheidemöglichkeit des dampfförmigen Arbeitsmediums von der ionischen Flüssigkeit B in der Abscheidevorrichtung 4, wobei dann anschließend im Kondensator 3 der von der Abscheidevorrichtung 4 kommende gegebenenfalls noch dampfförmige Anteil des Arbeitsmediums vor der Zuführung zum Verdampfer 1 verflüssigt wird.

In der Fig. 4 ist schließlich eine weitere Ausführungsvariante gezeigt, die hinsichtlich der Anordnung des Expanders 5, des Kondensators 3, der Abscheidevorrichtung 4 sowie des Verdampfers 1 derjenigen der Ausgestaltung nach Fig. 1 entspricht, jedoch mit dem Unterschied, dass zusätzlich zur Abscheidevorrichtung 4 eine ein Behältnis 10 ausbildende Vorrichtung zur Abscheidung des Dampfes aus dem Schmiermittel vorgesehen ist, die beispielsweise am Expander 5 in der Art einer Ölwanne angeordnet ist, was hier allerdings nicht im Detail dargestellt ist. Dieses Behältnis dient als Auffanggefäß für im Wesentlichen dampfförmiges Arbeitsmedium A, welches in Form von Blow-by-Dämpfen im zum Beispiel Kolbenarbeitsraum des zum Beispiel als Kolbenexpander ausgebildeten Expanders 5 vom Arbeitsmediumkreislauf in den Schmiermittelkreislauf 7 gelangt. Dieses dampfförmige Arbeitsmedium sammelt sich im Behältnis 10 oberhalb der eine Flüssigphase ausbildenden ionischen Flüssigkeit B. Das mit ionischer Flüssigkeit in Form von Blow-by-Arbeitsmediumdämpfen verunreinigte Schmiermittel gelangt dabei über eine Schmiermittelabführleitung 13, bevorzugt kopfseitig, wie in der Fig. 4 schematisch dargestellt, in das Behältnis 10.

Vom Behältnis 10 ausgehend ist bevorzugt eine hier zum Beispiel eine Kurbelgehäuseentlüftung darstellende Abführleitung 12 dampfphasenseitig abgezweigt, mittels der mit ionischer Flüssigkeit als Schmiermittel verunreinigtes dampfförmiges Arbeitsmedium einer Abdampfleitung 11 zugeführt wird, die vom Expander 5 abzweigt und mit Schmiermittel verunreinigtes Arbeitsmedium mit sich führt (die Verunreinigung rühren insbesondere von arbeitsraumseitigen Schmierfilmschichten an den Wänden her, so dass Schmiermittel vom Schmiermittelkreislauf 7 in den Kreislauf des Arbeitsmediums übertreten kann).

Dieser mit ionischer Flüssigkeit als Schmiermittel verunreinigte Arbeitsmediumstrom wird dann dem Kondensator 3 zugeführt, in dem das Arbeitsmedium verflüssigt wird, bevor es anschließend der Abscheidevorrichtung 4 zusammen mit der ionischen Flüssigkeit zugeführt wird. Die sich im Sumpf der Abscheidevorrichtung 4 sammelnde ionische Flüssigkeit kann dann durch Schwerkraftrücklauf oder wie hier gezeigt, optional auch durch eine Schmiermittelpumpe 8 dem Behältnis 10 zugeführt werden, zum Beispiel bevorzugt sumpfseitig zugeführt werden.

Wie dies aus der Fig. 4 weiter ersichtlich ist, kann ferner noch eine Schmiermittelpumpe 9 vorgesehen sein, mittels der ionische Flüssigkeit B aus dem Behältnis 10 angesaugt und zum Beispiel dem Expander 5 zugeführt wird.

Es versteht sich, dass selbstverständlich auch in Verbindung mit dem Ausführungsbeispiel der Fig. 4 grundsätzlich auch die Möglichkeit besteht, alternativ oder zusätzlich eine Gemischschmierung im Sinne der Ausführungsform nach Fig. 2 vorzusehen.

### Experimenteller Teil:

Für die Anwendung von ionischen Flüssigkeiten als Schmiermittel in einem Dampfkreisprozess im Sinne der vorliegenden Erfindungsidee sind neben geeigneten Schmiereigenschaften die möglichst geringe Mischbarkeit des Dampf erzeugenden Arbeitsmediums mit der als Schmiermittel dienenden ionischen Flüssigkeit entscheidend. Da das Arbeitsmedium ja im Verdampfer verdampft wird, soll insbesondere die Löslichkeit der ionischen Flüssigkeit im Arbeitsmedium so klein als möglich sein. *Vice versa* ist aber auch die geringe Löslichkeit des Arbeitsmediums in der ionischen Flüssigkeit erwünscht, um Kavitationsschäden an der Schmierstelle zu erreichen.

### Experiment 1:

50g 1-Ethyl-3-methylimidazolium-ethylsulfat (ionische Flüssigkeit) wurden mit 50g 1,1,3,3-Tetramethyldisiloxan (Dampf erzeugendes Arbeitsmedium) in einem verschlossenen Rundkolben für 2 Stunden mittels Magnetrührer und Heizbad bei einer Temperatur von 80°C (typische Anwendungstemperatur) heftig gerührt. Das Gemisch wurde in einen Schütteltrichter überführt und von Hand für 1 Minute sehr heftig geschüttelt. Nach Beendigung des Schüttelns wurde beobachtet, dass eine saubere Phasentrennung innerhalb von wenigen Sekunden stattfand. Nach einer Wartezeit von 2 Minuten (typische Standzeit für eine Phasentrennung durch Gravitation in der Anwendung) wurden die beiden Phasen getrennt und zur Messung in Probefläschchen abgefüllt (Fall A: Trennung durch Gravitation).

Der ganze Vorgang wurde mit einer zweiten Probe wiederholt, wobei zusätzlich zur Trennung durch Gravitation das abgetrennte Betriebsmedium durch ein 0,45 µm PTFE-Membranfilter filtriert wurde (Fall B: Trennung durch Filtration).

Der ganze Vorgang wurde mit einer dritten Probe wiederholt, wobei zusätzlich zur Trennung durch Gravitation das abgetrennte Betriebsmedium bei einer Umdrehung von 5000rpm für 10 Minuten zentrifugiert wurde und dann durch ein 0,45 µm PTFE-Membranfilter filtriert wurde (Fall C: Trennung durch Zentrifugieren und Filtration).

### Messung der verbliebenen ionischen Flüssigkeit im Arbeitsmedium:

Eine eingewogene Menge von einigen g an abgetrenntem 1,1,3,3-Tetramethyl-disiloxan wurde an einem Rotationsverdampfer bei 60°C und fallendem Druck bis zuletzt < 10mbar eingedampft, um das flüchtige Arbeitsmedium von den Spuren der nicht verdampfbaren ionischen Flüssigkeit zu trennen: Ionische Flüssigkeiten weisen - wie dem Fachmann allgemein bekannt - bis auf ganz wenige Ausnahmen einen nahezu unmessbar kleinen Dampfdruck auf und bleiben unter diesen Bedingungen quantitativ im Rückstand des Kolbens. Dieser Rückstand wurde nun mit 2-Propanol *puriss p.a. für die UV-Spektroskopie* quantitativ in einen 10ml Meßkolben gespült und homogenisiert. Hierauf wurde die Extinktion bei einer Wellenlänge von 213nm mittels UV-Spektrometer gegen eine Küvette mit 2-Propanol gemessen. Durch Standardaddition von reiner ionischer Flüssigkeit 1-Ethyl-3-methylimidazolium-ethylsulfat in 10ppm Schritten berechnet auf die ursprüngliche Menge an 1,1,3,3-Tetramethyldisiloxan wurde eine Eichkurve erstellt, die Menge an gelöster ionischer Flüssigkeit gemessen und auf die ursprüngliche Konzentration berechnet. Die lineare Regression der Eichkurve R² war besser als 0,95.

### Ergebnisse:

### Konzentration des 1-Ethyl-3-methylimidazolium-ethylsulfats in 1,1,3,3-Tetramethyldisiloxan:

Fall A (Abtrennung durch Gravitation): 300ppm
Fall B (Abtrennung durch Zentrifugieren): 43ppm
Fall C (Abtrennung durch Zentrifugieren und Filtration): 33ppm

### Abschätzung des verbliebenen Arbeitsmediums in der ionischen Flüssigkeit:

Das Arbeitsmedium 1,1,3,3-Tetramethyldisiloxan zeigt im Infrarotspektrum eines Mattson-Galaxy 2020 Spektrometers mit ZnSe-ATR-Meßzelle im Gegensatz zur ionischen Flüssigkeit einen sehr starken Peak bei 2133cm⁻¹. Die abgetrennte ionische Flüssigkeit (Fall A) zeigte bei nahezu der selben Wellenzahl von 2130cm⁻¹ einen winzigen Peak nahe der Auflösungsgrenze, welcher eindeutig als 1,1,3,3-Tetramethyl-disiloxan identifiziert werden konnte. Vergleicht man die Peakfläche des reinen Disiloxans von 4622 Units mit der in der abgetrennten ionischen Flüssigkeit gemessenen Fläche von 42 Units, so ergibt dies eine geschätzte Konzentration von weniger als 1 Massenprozent.

### Experiment 2:

50g 1-Ethyl-3-methylimidazolium-ethylsulfat (ionische Flüssigkeit) wurden mit 50g Hexamethyldisiloxan (Dampf erzeugendes Arbeitsmedium) in einem verschlossenen Rundkolben für 2 Stunden mittels Magnetrührer und Heizbad bei einer Temperatur von 80°C (typische Anwendungstemperatur) heftig gerührt. Das Gemisch wurde in einen Schütteltrichter überführt und von Hand für 1 Minute sehr heftig geschüttelt. Nach Beendigung des Schüttelns wurde beobachtet, dass eine saubere Phasentrennung innerhalb von wenigen Sekunden stattfand. Der restliche experimentelle Ablauf fand analog zu Experiment 1 statt. Die lineare Regression der Eichkurve R² war besser als 0,95.

### Ergebnisse:

### Konzentration des 1-Ethyl-3-methylimidazolium-ethylsulfats in Hexamethyldisiloxan:

Fall A (Abtrennung durch Gravitation): 350ppm
Fall B (Abtrennung durch Zentrifugieren): 55ppm
Fall C (Abtrennung durch Zentrifugieren und Filtration): 26ppm

### Abschätzung des verbliebenen Arbeitsmediums in der ionischen Flüssigkeit:

Das Arbeitsmedium Hexmethyldisiloxan zeigt im Infrarotspektrum keine geeignete Bande und wurde nicht vermessen.

### Experiment 3:

50g 1-Ethyl-3-methylimidazolium-methansulfonat (ionische Flüssigkeit) wurden mit 50g 1,1,3,3-Tetramethyl-disiloxan (Dampf erzeugendes Arbeitsmedium) in einem verschlossenen Rundkolben für 2 Stunden mittels Magnetrührer und Heizbad bei einer Temperatur von 80°C (typische Anwendungstemperatur) heftig gerührt. Das Gemisch wurde in einen Schütteltrichter überführt und von Hand für 1 Minute sehr heftig geschüttelt. Nach Beendigung des Schüttelns wurde beobachtet, dass eine saubere Phasentrennung innerhalb von wenigen Sekunden stattfand. Der restliche experimentelle Ablauf fand analog zu Fall C in Experiment 1 statt. Die lineare Regression der Eichkurve R² war besser als 0,95.

### Ergebnisse:

### Konzentration des 1-Ethyl-3-methylimidazolium-methansulfonats in 1,1,3,3-Tetramethyl-disiloxan:

Fall C (Abtrennung durch Zentrifugieren und Filtration): 23ppm

### Abschätzung des verbliebenen Arbeitsmediums in der ionischen Flüssigkeit:

Das Arbeitsmedium 1,1,3,3-Tetramethyl-disiloxan wurde analog zu Experiment 1 mittels IR-Spektroskopie gemessen und mit < 0,5 Massenprozent geschätzt.

### Experiment 4:

50g 1-Ethyl-3-methylimidazolium-methansulfonat (ionische Flüssigkeit) wurden mit 50g Hexamethyl-disiloxan (Dampf erzeugendes Arbeitsmedium) in einem verschlossenen Rundkolben für 2 Stunden mittels Magnetrührer und Heizbad bei einer Temperatur von 80°C (typische Anwendungstemperatur) heftig gerührt. Das Gemisch wurde in einen Schütteltrichter überführt und von Hand für 1 Minute sehr heftig geschüttelt. Nach Beendigung des Schüttelns wurde beobachtet, dass eine saubere Phasentrennung innerhalb von wenigen Sekunden stattfand. Der restliche experimentelle Ablauf fand analog zu Fall C in Experiment 1 statt. Die lineare Regression der Eichkurve R² war besser als 0,95.

### Ergebnisse:

### Konzentration des 1-Ethyl-3-methylimidazolium-methansulfonats in Hexamethyl-disiloxan:

Fall C (Abtrennung durch Zentrifugieren und Filtration): 11ppm

### Abschätzung des verbliebenen Arbeitsmediums in der ionischen Flüssigkeit:

Das Arbeitsmedium Hexmethyldisiloxan zeigt im Infrarotspektrum keine geeignete Bande und wurde nicht vermessen.

### Experiment 5:

50g 1-Ethyl-3-methylimidazolium-tris(pentafluorethyl)trifluorophosphat (ionische Flüssigkeit) wurden mit 50g destilliertem Wasser (Dampf erzeugendes Arbeitsmedium) in einem verschlossenen Rundkolben für 2 Stunden mittels Magnetrührer und Heizbad bei einer Temperatur von 80°C (typische Anwendungstemperatur) heftig gerührt. Das Gemisch wurde in einen Schütteltrichter überführt und von Hand für 1 Minute sehr heftig geschüttelt. Nach Beendigung des Schüttelns wurde beobachtet, dass eine saubere Phasentrennung innerhalb von wenigen Sekunden stattfand und keine Emulsion gebildet wurde. Nach einer Wartezeit von 2 Minuten (typische Standzeit für eine Phasentrennung durch Gravitation in der Anwendung) wurden die beiden Phasen getrennt und zur Messung in Probefläschchen abgefüllt (Fall A: Trennung durch Gravitation).

Der ganze Vorgang wurde mit einer zweiten Probe wiederholt, wobei zusätzlich zur Trennung durch Gravitation das abgetrennte Arbeitsmedium Wasser durch ein 0,45 µm PTFE-Membranfilter filtriert wurde (Fall B: Trennung durch Filtration).

Der ganze Vorgang wurde mit einer dritten Probe wiederholt, wobei zusätzlich zur Trennung durch Gravitation das abgetrennte Arbeitsmedium Wasser bei einer Umdrehung von 5000rpm für 10 Minuten zentrifugiert wurde und dann durch ein 0,45 µm PTFE-Membranfilter filtriert wurde (Fall C: Trennung durch Zentrifugieren und Filtration).

### Messung der verbliebenen ionischen Flüssigkeit im Arbeitsmedium:

Eine eingewogene Menge von einigen g an abgetrenntem destilliertem Wasser wurde an einem Rotationsverdampfer bei 60°C und fallendem Druck bis zuletzt < 10mbar eingedampft, um das flüchtige Arbeitsmedium von den Spuren der nicht verdampfbaren ionischen Flüssigkeit zu trennen: Ionische Flüssigkeiten weisen - wie dem Fachmann allgemein bekannt - bis auf ganz wenige Ausnahmen einen nahezu unmessbar kleinen Dampfdruck auf und bleiben unter diesen Bedingungen quantitativ im Rückstand des Kolbens. Dieser Rückstand wurde nun mit 2-Propanol *puriss p.a. für die UV-Spektroskopie* quantitativ in einen 10ml Meßkolben gespült und homogenisiert. Hierauf wurde die Extinktion bei einer Wellenlänge von 213nm mittels UV-Spektrometer gegen eine Küvette mit 2-Propanol gemessen. Durch Standardaddition von reiner ionischer Flüssigkeit 1-Ethyl-3-methylimidazolium-tris (pentafluorethyl)trifluorophosphat in 10ppm Schritten berechnet auf die ursprüngliche Menge an destilliertem Wasser wurde eine Eichkurve erstellt, die Menge an gelöster ionischer Flüssigkeit gemessen und auf die ursprüngliche Konzentration berechnet. Die lineare Regression der Eichkurve R² war besser als 0,95.

### Ergebnisse:

### Konzentration des 1-Ethyl-3-methylimidazolium-tris(pentafluorethyl)trifluoro-phosphats in destilliertem Wasser:

Fall A (Abtrennung durch Gravitation): 65 ppm
Fall B (Abtrennung durch Zentrifugieren): 45ppm
Fall C (Abtrennung durch Zentrifugieren und Filtration): 10ppm

### Messung des verbliebenen Wassers in der ionischen Flüssigkeit:

Der Wassergehalt des abgetrennten 1-Ethyl-3-methylimidazolium-tris(pentafluorethyl)trifluoro-phosphats wurde mittels Karl-Fischer-Coulometrie mit 3100 ppm bestimmt.

## Patentansprüche

1. Verfahren zum Betrieb eines Dampfkreisprozesses, der in einer Vorrichtung ausgeführt wird, die einen Verdampfer (1) oder Dampferzeuger zur Verdampfung eines flüssigen Arbeitsmediums (A) und einen mittels eines Schmiermittels geschmierten Expander (5) zur Verrichtung mechanischer Arbeit aufweist, wobei das Verfahren folgende Verfahrensschritte aufweist:
a) das flüssige Arbeitsmedium (A) wird dem Verdampfer (1) zugeführt, in welchem es verdampft und dampfförmig dem Expander (5) zugeführt wird;
b) dem Expander (5) wird weiter als Schmiermittel eine ionische Flüssigkeit (B) zugeführt, die mit dem flüssigen Arbeitsmedium (A) bei Raumtemperatur zwei flüssige Phasen bildet; und
c) die das Schmiermittel für den Expander (5) bildende ionische Flüssigkeit wird vor dem Verdampfer (1) von dem Arbeitsmedium (A) abgetrennt,
**dadurch gekennzeichnet,**
**dass** die Löslichkeit des ionischen Schmiermittels im Arbeitsmedium < 0,1 m% beträgt und dass die Löslichkeit des Arbeitsmediums im ionischen Schmiermittel < 1 m% beträgt.

2. Verfahren nach Anspruch 1, **dadurch gekennzeichnet, dass** die ionische Flüssigkeit zur Schmierung des Expanders (5) dem dampfförmigen Arbeitsmedium (A) stromauf des Expanders (5) und somit dem Expander (5) zusammen mit dem Arbeitsmedium (A) zugeführt wird und/oder dass die ionische Flüssigkeit in den Expander (5) zugegeben wird.

3. Verfahren nach Anspruch 1 oder 2, **dadurch gekennzeichnet, dass** das dampfförmige Arbeitsmedium vor dessen erneuter Zuführung zum Verdampfer (1) und stromab des Expanders (5) wenigstens einem Kondensator (3) zugeführt wird, in dem das dampfförmige Arbeitsmedium (A) verflüssigt wird.

4. Verfahren nach einem der vorhergehenden Ansprüche, **dadurch gekennzeichnet, dass** das dampfförmige Arbeitsmedium (A) stromab des Expanders (5) wenigstens einer Abscheidevorrichtung (4) zugeführt wird, in der die ionische Flüssigkeit (B) ein- oder mehrstufig von dem Arbeitsmedium (A) abgetrennt wird.

5. Verfahren nach Anspruch 3 und 4, **dadurch gekennzeichnet, dass** der Kondensator (3) stromab des Expanders (5) und stromauf der Abscheidevorrichtung (4) angeordnet ist, so dass dem Kondensator (3) das den Expander (5) verlassende Gemisch aus Arbeitsmedium (A) und ionischer Flüssigkeit (B) zugeführt wird.

6. Verfahren nach Anspruch 3 und 4, **dadurch gekennzeichnet, dass** der Kondensator (3), insbesondere im Falle eines den Expander (5) dampfförmig verlassenden Arbeitsmediums (A), stromab der Abscheidevorrichtung (4) im Arbeitsmedium-Kreislauf angeordnet ist, so dass dem Kondensator (3) ein von der Abscheidevorrichtung (4) kommendes, wenigstens teilweise dampfförmiges Arbeitsmedium (A) zugeführt wird.

7. Verfahren nach einem der vorhergehenden Ansprüche, **dadurch gekennzeichnet, dass** die als Schmiermittel für den Expander (5) fungierende ionische Flüssigkeit (B) in einem Schmiermittelkreislauf geführt wird dergestalt, dass die ionische Flüssigkeit (B) von wenigstens einem Schmiermittelreservoir (4; 10) abgezogen und dem Expander (5) zugeführt wird, von wo aus es wieder zum wenigstens einen Schmiermittelreservoir (4; 10) zurückgeführt wird.

8. Verfahren nach Anspruch 7, **dadurch gekennzeichnet, dass** das Schmiermittelreservoir (4; 10) durch wenigstens eine Abscheidevorrichtung gebildet ist, in der die ionische Flüssigkeit (B) ein- oder mehrstufig von dem Arbeitsmedium (A) abgetrennt wird.

9. Verfahren nach Anspruch 4 und 8, **dadurch gekennzeichnet, dass** das Schmiermittelreservoir durch die stromab des Expanders (5) angeordnete wenigstens eine Abscheidevorrichtung (4) gebildet ist, der das vom Expander (5) kommende Gemisch aus Arbeitsmedium (A) und ionischer Flüssigkeit (B) zugeführt wird.

10. Verfahren nach Anspruch 8 oder 9, **dadurch gekennzeichnet, dass** das Arbeitsmedium und die ionische Flüssigkeit in voneinander getrennten Kreisläufen geführt werden, wobei das Schmiermittelreservoir durch ein dem Expander (5) zugeordnetes Behältnis (10), insbesondere durch eine Expander-Ölwanne, gebildet ist, in dem einerseits die ionische Flüssigkeit (B) als Flüssigphase sowie andererseits im Wesentlichen dampfförmiges Arbeitsmedium in Form von Blow-by-Dämpfen als Dampfphase aufgenommen sind und von welchem Behältnis (10) ausgehend die ionische Flüssigkeit (B) dem Expander (5) getrennt und unabhängig vom dampfförmigen Arbeitsmedium (A) zugeführt wird, vorzugsweise mittels einer Pumpe (9) oder durch Schwerkraftrücklauf zugeführt wird,
dass dem Behältnis (10) die ionische Flüssigkeit (B) vom Expander (5), insbesondere von einem Kurbelgehäuse des Expanders (5), kommend zusammen mit den Blow-by-Arbeitsmediumdämpfen zugeführt wird, und
dass das sich im Behältnis (10) ansammelnde dampfförmige Arbeitsmedium (A) aus dem Behältnis (10) abgeführt wird.

11. Verfahren nach Anspruch 9 und 10, **dadurch gekennzeichnet, dass** das aus dem Behältnis (10) abgeführte dampfförmige und gegebenenfalls mit ionischer Flüssigkeit verunreinigte Arbeitsmedium (A) der stromab des Expanders (5) angeordneten wenigstens einen Abscheidevorrichtung (4) zugeführt wird, der im Falle von getrennten Arbeitsmedium- und Schmiermittel-Kreisläufen weiter das vom Expander (5) kommende und mit ionischer Flüssigkeit (B) verunreinigte Arbeitsmedium (A) zugeführt wird, wobei bevorzugt vorgesehen ist, dass das aus dem Behältnis (10) abgeführte dampfförmige Arbeitsmedium (A) vor der Zuführung zur wenigstens einen Abscheidevorrichtung (4) einem Kondensator (3) zugeführt wird, in dem das dampfförmige Arbeitsmedium (A) verflüssigt wird, und/oder dass das Behältnis (10) mit der Abscheidevorrichtung (4) dergestalt verbunden ist, dass ionische Flüssigkeit (B) von der Abscheidevorrichtung (4) zum Behältnis (10) sowie gegebenenfalls umgekehrt strömen kann.

12. Verfahren nach einem der vorhergehenden Ansprüche, **dadurch gekennzeichnet, dass** die Vorrichtung, mit der der Dampfkreisprozess ausgeführt wird, Bestandteil wenigstens einer Wärmerückgewinnungseinrichtung eines Kraftfahrzeuges, insbesondere eines brennkraftmaschinenbetriebenen Kraftfahrzeuges ist, so dass dem Verdampfer (1) Abwärme des Kraftfahrzeuges, insbesondere einer Brennkraftmaschine und/oder eines Abgasstranges und/oder eines Ladeluftkühlers, als Wärme zugeführt wird, und
dass die vom Expander (5) verrichtete mechanische Arbeit kraftfahrzeugseitig verwendet wird, insbesondere einem Antriebsstrang des Kraftfahrzeugs zugeführt wird und/oder einer als Generator betreibbaren Elektromaschine und/oder einem Verbraucher des Kraftfahrzeugs, insbesondere einer Kälte- und/oder Klimaanlage als Verbraucher, zugeführt wird.

13. Verfahren nach einem der vorhergehenden Ansprüche, **dadurch gekennzeichnet, dass** als Arbeitsmedium Wasserdampf oder eine flüchtige Substanz, insbesondere Ammoniak, Alkane, fluorierte Kohlenwasserstoffe, Siloxane oder ein Kältemittel eingesetzt wird.

14. Verfahren nach einem der vorhergehenden Ansprüche, **dadurch gekennzeichnet, dass** als ionische Flüssigkeit 1-Ethyl-3-methylimidazolium-bis(trifluormethylsulfonyl)imid oder 1-Ethyl-3-methylimidazolium-tris(pentafluorethyl)trifluorophosphat, 1-Ethyl-3-methylimidazolium-tris(perfluoralkyl)trifluorophosphat, 1-Ethyl-3-methylimidazolium-ethylsulfat, 1-Ethyl-3-methylimidazolium-methylsulfat, 1-Ethyl-3-methylimidazolium-methansulfonat, 1-Ethyl-3-methylimidazolium-diethylphosphat, 1-Ethyl-3-methylimidazolium-dibutylphosphat, 1-Ethyl-3-methylimidazolium-dicyanamid, 1-Ethyl-3-methylimidazolium-perfluoralkylsulfonat, 1-Ethyl-3-methylimidazolium-perfluoralkylcarboxylat, 1-Ethyl-3-methylimidazolium-thiocyanat, 1-Ethyl-3-methylimidazolium-tricyanomethid, 1-Propyl-3-methylimidazolium-bis(trifluormethylsulfonyl)imid, oder 1-Propyl-3-methylimidazolium-tris(pentafluorethyl)trifluorophosphat, 1-Propyl-3-methylimidazolium-tris(perfluoralkyl)trifluorophosphat, 1-Propyl-3-methylimidazolium-ethylsulfat, 1-Propyl-3-methylimidazolium-methylsulfat, 1-Propyl-3-methylimidazolium-methansulfonat, 1-Propyl-3-methylimidazolium-diethylphosphat, 1-Propyl-3-methylimidazolium-dibutylphosphat, 1-Propyl-3-methylimidazolium-perfluoralkylsulfonat, 1-Propyl-3-methylimidazolium-perfluoralkylcarboxylat, 1-Propyl-3-methylimidazolium-dicyanamid, 1-Propyl-3-methylimidazolium-thiocyanat, 1-Propyl-3-methylimidazolium-tricyanomethid, 1-Butyl-3-methylimidazolium-bis(trifluormethylsulfonyl)imid oder 1-Butyl-3-methylimidazolium-tris(pentafluorethyl)trifluorophosphat, 1-Butyl-3-methylimidazolium-tris(perfluoralkyl)trifluorophosphat, 1-Butyl-3-methylimidazolium-ethylsulfat, 1-Butyl-3-methylimidazolium-methylsulfat, 1-Butyl-3-methylimidazolium-methansulfonat, 1-Butyl-3-methylimidazolium-diethylphosphat, 1-Butyl-3-methylimidazolium-dibutylphosphat, 1-Butyl-3-methylimidazolium-perfluoralkylsulfonat, 1-Butyl-3-methylimidazolium-perfluoralkylcarboxylat, 1-Butyl-3-methylimidazolium-dicyanamid, 1-Butyl-3-methylimidazolium-thiocyanat, 1-Butyl-3-methylimidazolium-tricyanomethid, 1-Ethyl-1-methylpyrrolidinium-bis(trifluormethylsulfonyl)imid oder 1-Ethyl-1-methylpyrrolidinium-tris(pentafluorethyl)trifluorophosphat, 1-Ethyl-1-methylpyrrolidinium-tris(perfluoralkyl)trifluorophosphat, 1-Ethyl-1-methylpyrrolidinium-ethylsulfat, 1-Ethyl-1-methylpyrrolidinium-methylsulfat, 1-Ethyl-1-methylpyrrolidinium-methansulfonat, 1-Ethyl-1-methylpyrrolidinium-diethylphosphat, 1-Ethyl-1-methylpyrrolidinium-dibutylphosphat, 1-Ethyl-1-methylpyrrolidinium-dicyanamid, 1-Ethyl-1-methylpyrrolidinium-perfluoralkylsulfonat, 1-Ethyl-1-methylpyrrolidinium-perfluoralkylcarboxylat, 1-Ethyl-1-methylpyrrolidinium-thiocyanat, 1-Ethyl-1-methylpyrrolidinium-tricyanomethid, 1-Butyl-1-methylpyrrolidinium-bis(trifluormethylsulfonyl)imid, 1-Butyl-1-methylpyrrolidinium-tris(pentafluorethyl)trifluorophosphat, 1-Butyl-1-methylpyrrolidinium-tris(perfluoralkyl)trifluorophosphat, 1-Butyl-1-methylpyrrolidinium-ethylsulfat, 1-Butyl-1-methylpyrrolidinium-methylsulfat, 1-Butyl-1-methylpyrrolidinium-methansulfonat, 1-Butyl-1-methylpyrrolidinium-diethylphosphat, 1-Butyl-1-methylpyrrolidinium-dibutylphosphat, 1-Butyl-1-methylpyrrolidinium-dicyanamid, 1-Butyl-1-methylpyrrolidinium-perfluoralkylsulfonat, 1-Butyl-1-methylpyrrolidinium-perfluoralkylcarboxylat, 1-Butyl-1-methylpyrrolidinium-thiocyanat, 1-Butyl-1-methylpyrrolidinium-tricyanomethid, Tetraalkylammonium-bis(trifluormethylsulfonyl)imid, Tetraalkylammonium-tris(pentafluorethyl)trifluorophosphat, Tetraalkylammonium-tris(perfluoralkyl)trifluorophosphat, Tetraalkylammonium-ethylsulfat, Tetraalkylammonium-methylsulfat, Tetraalkylammonium-methansulfonat, Tetraalkylammonium-diethylphosphat, Tetraalkylammonium-dibutylphosphat, Tetraalkylammonium-dicyanamid, Tetraalkylammonium-perfluoralkylsulfonat, Tetraalkylammonium-perfluoralkylcarboxylat, Tetraalkylammonium-thiocyanat oder Tetraalkylammonium-tricyanomethid oder
eine ionische Flüssigkeit, welche fluorierte Anionen und/oder Kationen mit einer oder mehreren mittellangen Alkylketten (C5 bis C10) aufweist oder eine ionische Flüssigkeit, welche kleine, polare, Sauerstoffatome enthaltende Anionen und/oder Kationen mit einer oder mehreren kurzen, gegebenenfalls Sauerstoff-substituierten Alkylketten (C1 bis C4) enthält oder ein Gemisch irgendeiner der beschriebenen ionischen Flüssigkeiten ist, eingesetzt wird.

15. Verfahren nach einem der vorhergehenden Ansprüche, **dadurch gekennzeichnet, dass** die Löslichkeit des ionischen Schmiermittels im Arbeitsmedium <100ppm, bevorzugt <10ppm, und besonders bevorzugt <1ppm beträgt.

16. Verfahren nach einem der vorhergehenden Ansprüche, **dadurch gekennzeichnet, dass** die Löslichkeit des Arbeitsmediums im ionischen Schmiermittel <0,1m% beträgt.

17. Vorrichtung zum Betrieb eines Dampfkreisprozesses, insbesondere zur Durchführung eines Verfahrens nach einem der vorhergehenden Verfahrensansprüche, wenigstens aufweisend einen Verdampfer (1) oder Dampferzeuger zur Verdampfung eines flüssigen Arbeitsmediums (A) und einen mittels eines Schmiermittels geschmierten Expander (5) zur Verrichtung mechanischer Arbeit, wobei das Schmiermittel durch eine ionische Flüssigkeit (B) gebildet ist, die mit dem flüssigen Arbeitsmedium (A) bei Raumtemperatur zwei flüssige Phasen bildet, **dadurch gekennzeichnet, dass** die Löslichkeit des ionischen Schmiermittels im Arbeitsmedium < 0,1 m% beträgt und dass die Löslichkeit des Arbeitsmediums im ionischen Schmiermittel < 1 m% beträgt.

18. Vorrichtung nach Anspruch 17, **dadurch gekennzeichnet, dass** dem Expander (5) wenigstens ein Kondensator (3) und/oder wenigstens eine Abscheidevorrichtung (4) nachgeschaltet ist, wobei bevorzugt vorgesehen ist, dass ein Kondensator (3) stromauf und/oder stromab der Abscheidevorrichtung (4) angeordnet ist.

19. Vorrichtung nach Anspruch 17 oder 18, **dadurch gekennzeichnet, dass** jeweils ein separater Kreislauf für das Arbeitsmedium (A) und für die als Schmiermittel für den Expander (5) fungierende ionische Flüssigkeit vorgesehen ist, insbesondere dergestalt, dass stromab des Expanders (5) wenigstens eine als Reservoir für das Arbeitsmedium (A) und/oder für die ionische Flüssigkeit (B) fungierende Abscheidevorrichtung (4) vorgesehen ist, der mit ionischer Flüssigkeit verunreinigtes, vom Expander (5) kommendes Arbeitsmedium und/oder mit Arbeitsmedium (A) verunreinigte ionische Flüssigkeit (B) zuführbar ist.

20. Vorrichtung nach Anspruch 19, **dadurch gekennzeichnet, dass** dem Expander (5) ein Behältnis (10), insbesondere ein in der Art einer Ölwanne ausgebildetes Behältnis (10), als Reservoir für die ionische Flüssigkeit (B) zugeordnet ist, dem mit Arbeitsmedium verunreinigte, vom Expander (5) kommende ionische Flüssigkeit zuführbar ist, und
dass vom Behältnis (10) eine Leitung, bevorzugt eine über einen Kondensator (3) geführte Leitung, zur Abscheidevorrichtung (4) geführt ist.

21. Vorrichtung nach Anspruch 18 oder 19, **dadurch gekennzeichnet, dass** die Abscheidevorrichtung (4) als schlank bauendes, säulenartiges Abscheidebehältnis ausgebildet ist.

22. Wärmerückgewinnungseinrichtung für ein Kraftfahrzeug, insbesondere für ein brennkraftmaschinenbetriebenes Kraftfahrzeug, mit einer Vorrichtung nach einem der Ansprüche 17 bis 21 zur Durchführung eines Verfahrens nach einem der Ansprüche 1 bis 16.

23. Wärmerückgewinnungseinrichtung nach Anspruch 22, **dadurch gekennzeichnet, dass** der Verdampfer (1) mit einer Wärmequelle des Kraftfahrzeugs, insbesondere mit einer Brennkraftmaschine und/oder einer Abgasanlage und/oder einem Ladeluftkühler, unmittelbar oder mittelbar wärmeübertragend gekoppelt ist.

24. Wärmerückgewinnungseinrichtung nach Anspruch 22 oder 23, **dadurch gekennzeichnet, dass** der Expander (5) kraftübertragend, mittelbar oder unmittelbar mit einem Antriebsstrang und/oder einer als Generator betreibbaren Elektromaschine und/oder wenigstens einem Verbraucher des Kraftfahrzeugs, insbesondere einer Kälte- und/oder Klimaanlage als Verbraucher, verbunden oder gekoppelt ist.

## Claims

1. Method for operating a steam cycle process which is implemented in an apparatus which has an evaporator (1) or vapor generator for evaporating a liquid working medium (A) and an expander (5), which is lubricated by means of a lubricant, for performing mechanical work, wherein the method has the following method steps:
a) the liquid working medium (A) is supplied to the evaporator (1), in which it is evaporated and supplied in vapor form to the expander (5);
b) the expander (5) is also supplied, as lubricant, an ionic liquid (B) which forms two liquid phases with the liquid working medium (A) at room temperature; and
c) the ionic liquid which forms the lubricant for the expander (5) is separated from the working medium (A) upstream of the evaporator (1),
**characterized in that**
the solubility of the ionic lubricant in the working medium is <0.1 m% and **in that** the solubility of the working medium in the ionic lubricant is <1 m%.

2. Method according to Claim 1, **characterized in that** the ionic liquid for lubricating the expander (5) is supplied to the vaporous working medium (A) upstream of the expander (5) and is thus supplied to the expander (5) together with the working medium (A), and/or **in that** the ionic liquid is metered into the expander (5).

3. Method according to Claim 1 or 2, **characterized in that** the vaporous working medium is supplied, before being supplied again to the evaporator (1) and downstream of the expander (5), to at least one condenser (3) in which the vaporous working medium (A) is liquefied.

4. Method according to one of the preceding claims, **characterized in that** the vaporous working medium (A) is supplied, downstream of the expander (5), to at least one separation device (4) in which the ionic liquid (B) is separated from the working medium (A) in a single-stage or multi-stage process.

5. Method according to Claim 3 and 4, **characterized in that** the condenser (3) is arranged downstream of the expander (5) and upstream of the separation device (4), such that the mixture of working medium (A) and ionic liquid (B) exiting the expander (5) is supplied to the condenser (3).

6. Method according to Claim 3 and 4, **characterized in that**, in particular in the case of a working medium (A) which exits the expander (5) in vapor form, the condenser (3) is arranged downstream of the separation device (4) in the working medium circuit, such that an at least partially vaporous working medium (A) passing from the separation device (4) is supplied to the condenser (3).

7. Method according to one of the preceding claims, **characterized in that** the ionic liquid (B) which functions as lubricant for the expander (5) is conducted in a lubricant circuit in such a way that the ionic liquid (B) is extracted from at least one lubricant reservoir (4; 10) and supplied to the expander (5), from where said ionic liquid is returned again to the at least one lubricant reservoir (4; 10).

8. Method according to Claim 7, **characterized in that** the lubricant reservoir (4; 10) is formed by at least one separation device in which the ionic liquid (B) is separated from the working medium (A) in a single-stage or multi-stage process.

9. Method according to Claim 4 and 8, **characterized in that** the lubricant reservoir is formed by the at least one separation device (4) which is arranged downstream of the expander (5) and to which is supplied the mixture of working medium (A) and ionic liquid (B) passing from the expander (5).

10. Method according to Claim 8 or 9, **characterized in that** the working medium and the ionic liquid are conducted in mutually separate circuits, wherein the lubricant reservoir is formed by a vessel (10) which is assigned to the expander (5), in particular by an expander oil sump, in which firstly the ionic liquid (B) as liquid phase and secondly substantially vaporous working medium in the form of blow-by vapors as vapor phase are accommodated, and from which vessel (10) the ionic liquid (B) is supplied to the expander (5) separately from and independently of the vaporous working medium (A), preferably by means of a pump (9) or through a gravity-driven return line,
**in that** the ionic liquid (B) is supplied to the vessel (10) from the expander (5), in particular from a crankcase of the expander (5), together with the blow-by working medium vapors, and
**in that** the vaporous working medium (A) which collects in the vessel (10) is discharged from the vessel (10).

11. Method according to Claim 9 and 10, **characterized in that** the vaporous working medium (A) which is discharged from the vessel (10) and which is possibly contaminated with ionic liquid is supplied to the at least one separation device (4) arranged downstream of the expander (5), to which separation device is also supplied, in the case of separate working medium and lubricant circuits, the working medium (A) passing from the expander (5) and contaminated with ionic liquid (B), wherein it is preferably provided that the vaporous working medium (A) discharged from the vessel (10) is supplied, before being supplied to the at least one separation device (4), to a condenser (3) in which the vaporous working medium (A) is liquefied, and/or that the vessel (10) is connected to the separation device (4) in such a way that ionic liquid (B) can flow from the separation device (4) to the vessel (10) and if appropriate in the opposite direction.

12. Method according to one of the preceding claims, **characterized in that** the apparatus by means of which the steam cycle process is implemented is a constituent part of at least one heat recovery device of a motor vehicle, in particular of a motor vehicle powered by an internal combustion engine, such that waste heat of the motor vehicle, in particular of an internal combustion engine and/or of an exhaust tract and/or of a charge-air cooler, is supplied as heat to the evaporator (1), and
**in that** the mechanical work performed by the expander (5) is used in the motor vehicle, in particular is supplied to a drivetrain of the motor vehicle and/or is supplied to an electric machine which can be operated as a generator and/or to a consumer of the motor vehicle, in particular to a refrigeration and/or air-conditioning system as a consumer.

13. Method according to one of the preceding claims, **characterized in that**, as working medium, use is made of water vapor or a volatile substance, in particular ammonia, alkanes, fluorinated hydrocarbons, siloxanes or a refrigerant.

14. Method according to one of the preceding claims, **characterized in that**, as ionic liquid, use is made of 1-ethyl-3-methylimidazolium bis(trifluoromethylsulfonyl)imide or 1-ethyl-3-methylimidazolium tris(pentafluoroethyl)trifluorophosphate, 1-ethyl-3-methylimidazolium tris(perfluoroalkyl)trifluorophosphate, 1-ethyl-3-methylimidazolium ethyl sulfate, 1-ethyl-3-methylimidazolium methyl sulfate, 1-ethyl-3-methylimidazolium methane sulfonate, 1-ethyl-3-methylimidazolium diethyl phosphate, 1-ethyl-3-methylimidazolium dibutyl phosphate, 1-ethyl-3-methylimidazolium dicyanamide, 1-ethyl-3-methylimidazolium perfluoroalkyl sulfonate, 1-ethyl-3-methylimidazolium perfluoroalkyl carboxylate, 1-ethyl-3-methylimidazolium thiocyanate, 1-ethyl-3-methylimidazolium tricyanomethide, 1-propyl-3-methylimidazolium bis(trifluoromethylsulfonyl)imide or 1-propyl-3-methylimidazolium tris(pentafluoroethyl)trifluorophosphate, 1-propyl-3-methylimidazolium tris(perfluoroalkyl)trifluorophosphate, 1-propyl-3-methylimidazolium ethyl sulfate, 1-propyl-3-methylimidazolium methyl sulfate, 1-propyl-3-methylimidazolium methane sulfonate, 1-propyl-3-methylimidazolium diethyl phosphate, 1-propyl-3-methylimidazolium dibutyl phosphate, 1-propyl-3-methylimidazolium perfluoroalkyl sulfonate, 1-propyl-3-methylimidazolium perfluoroalkyl carboxylate, 1-propyl-3-methylimidazolium dicyanamide, 1-propyl-3-methylimidazolium thiocyanate, 1-propyl-3-methylimidazolium tricyanomethide, 1-butyl-3-methylimidazolium bis(trifluoromethylsulfonyl)imide or 1-butyl-3-methylimidazolium tris(pentafluoroethyl)trifluorophosphate, 1-butyl-3-methylimidazolium tris(perfluoroalkyl)trifluorophosphate, 1-butyl-3-methylimidazolium ethyl sulfate, 1-butyl-3-methylimidazolium methyl sulfate, 1-butyl-3-methylimidazolium methane sulfonate, 1-butyl-3-methylimidazolium diethyl phosphate, 1-butyl-3-methylimidazolium dibutyl phosphate, 1-butyl-3-methylimidazolium perfluoroalkyl sulfonate, 1-butyl-3-methylimidazolium perfluoroalkyl carboxylate, 1-butyl-3-methylimidazolium dicyanamide, 1-butyl-3-methylimidazolium thiocyanate, 1-butyl-3-methylimidazolium tricyanomethide, 1-ethyl-1-methylpyrrolidinium bis(trifluoromethylsulfonyl)imide or 1-ethyl-1-methylpyrrolidinium tris(pentafluoroethyl)trifluorophosphate, 1-ethyl-1-methylpyrrolidinium tris(perfluoroalkyl)trifluorophosphate, 1-ethyl-1-methylpyrrolidinium ethyl sulfate, 1-ethyl-1-methylpyrrolidinium methyl sulfate, 1-ethyl-1-methylpyrrolidinium methane sulfonate, 1-ethyl-1-methylpyrrolidinium diethyl phosphate, 1-ethyl-1-methylpyrrolidinium dibutyl phosphate, 1-ethyl-1-methylpyrrolidinium dicyanamide, 1-ethyl-1-methylpyrrolidinium perfluoroalkyl sulfonate, 1-ethyl-1-methylpyrrolidinium perfluoroalkyl carboxylate, 1-ethyl-1-methylpyrrolidinium thiocyanate, 1-ethyl-1-methylpyrrolidinium tricyanomethide, 1-butyl-1-methylpyrrolidinium bis(trifluoromethylsulfonyl)imide or 1-butyl-1-methylpyrrolidinium tris(pentafluoroethyl)trifluorophosphate, 1-butyl-1-methylpyrrolidinium tris(perfluoroalkyl)trifluorophosphate, 1-butyl-1-methylpyrrolidinium ethyl sulfate, 1-butyl-1-methylpyrrolidinium methyl sulfate, 1-butyl-1-methylpyrrolidinium methane sulfonate, 1-butyl-1-methylpyrrolidinium diethyl phosphate, 1-butyl-1-methylpyrrolidinium dibutyl phosphate, 1-butyl-1-methylpyrrolidinium dicyanamide, 1-butyl-1-methylpyrrolidinium perfluoroalkyl sulfonate, 1-butyl-1-methylpyrrolidinium perfluoroalkyl carboxylate, 1-butyl-1-methylpyrrolidinium thiocyanate, 1-butyl-1-methylpyrrolidinium tricyanomethide, tetraalkylammonium bis(trifluoromethylsulfonyl)imide, tetraalkylammonium tris(pentafluoroethyl)trifluorophosphate, tetraalkylammonium tris(perfluoroalkyl)trifluorophosphate, tetraalkylammonium ethyl sulfate, tetraalkylammonium methyl sulfate, tetraalkylammonium methane sulfonate, tetraalkylammonium diethyl phosphate, tetraalkylammonium dibutyl phosphate, tetraalkylammonium dicyanamide, tetraalkylammonium perfluoroalkyl sulfonate, tetraalkylammonium perfluoroalkyl carboxylate, tetraalkylammonium thiocyanate, tetraalkylammonium tricyanomethide, or
an ionic liquid which has fluorinated anions and/or cations with one or more medium-length alkyl chains (C5 to C10) or an ionic liquid which has small, polar anions and/or cations which comprise oxygen atoms and which have one or more short, possibly oxygen-substituted alkyl chains (C1 to C4), or a mixture of any of the described ionic liquids.

15. Method according to one of the preceding claims, **characterized in that** the solubility of the ionic lubricant in the working medium is <100 ppm, preferably <10 ppm, and particularly preferably <1 ppm.

16. Method according to one of the preceding claims, **characterized in that** the solubility of the working medium in the ionic lubricant is <0.1 m%.

17. Apparatus for operating a steam cycle process, in particular for carrying out a method according to one of the preceding method claims, at least having an evaporator (1) or vapor generator for evaporating a liquid working medium (A) and an expander (5), which is lubricated by means of a lubricant, for performing mechanical work, wherein the lubricant is formed by an ionic liquid (B) which forms two liquid phases with the liquid working medium (A) at room temperature, **characterized in that** the solubility of the ionic lubricant in the working medium is <0.1 m% and **in that** the solubility of the working medium in the ionic lubricant is <1 m%.

18. Apparatus according to Claim 17, **characterized in that** at least one condenser (3) and/or at least one separation device (4) is positioned downstream of the expander (5), wherein it is preferably provided that a condenser (3) is arranged upstream and/or downstream of the separation device (4).

19. Apparatus according to Claim 17 or 18, **characterized in that** in each case one separate circuit is provided for the working medium (A) and for the ionic liquid which functions as lubricant for the expander (5), in particular in such a way that at least one separation device (4) which functions as a reservoir for the working medium (A) and/or for the ionic liquid (B) is provided downstream of the expander (5), to which separation device can be supplied working medium which is contaminated with ionic liquid and which passes from the expander (5) and/or ionic liquid (B) which is contaminated with working medium (A).

20. Apparatus according to Claim 19, **characterized in that** the expander (5) is assigned a vessel (10), in particular a vessel (10) formed in the manner of an oil sump, as a reservoir for the ionic liquid (B), to which vessel can be supplied ionic liquid which is contaminated with working medium and which passes from the expander (5), and
**in that** a line, preferably a line which leads via a condenser (3), leads from the vessel (10) to the separation device (4).

21. Apparatus according to Claim 18 or 19, **characterized in that** the separation device (4) is in the form of a column-like separation vessel of slim construction.

22. Heat recovery device for a motor vehicle, in particular for a motor vehicle powered by an internal combustion engine, having an apparatus according to one of Claims 17 to 21 for carrying out a method according to one of Claims 1 to 16.

23. Heat recovery device according to Claim 22, **characterized in that** the evaporator (1) is coupled in heat-transmitting fashion directly or indirectly to a heat source of the motor vehicle, in particular to an internal combustion engine and/or an exhaust system and/or a charge-air cooler.

24. Heat recovery device according to Claim 22 or 23, **characterized in that** the expander (5) is coupled in power-transmitting fashion indirectly or directly to a drivetrain and/or to an electric machine which can be operated as a generator and/or to at least one consumer of the motor vehicle, in particular a refrigeration and/or air-conditioning system as a consumer.

## Revendications

1. Procédé pour faire fonctionner un processus dans un circuit de vapeur, lequel est mis en oeuvre dans un dispositif qui présente un évaporateur (1) ou un générateur de vapeur pour l'évaporation d'un milieu de travail fluide (A), et un détendeur (5) lubrifié au moyen d'un lubrifiant pour générer un travail mécanique, le procédé présentant les étapes de procédé suivantes :
a) le milieu de travail fluide (A) est acheminé à l'évaporateur (1) dans lequel il est évaporé et acheminé au détendeur (5) sous forme de vapeur ;
b) le détendeur (5) est alimenté en outre avec un liquide ionique (B) en tant que lubrifiant, qui forme avec le milieu de travail fluide (A) à température ambiante deux phases fluides ; et
c) le liquide ionique formant le lubrifiant pour le détendeur (5) est séparé du milieu de travail (A) avant l'évaporateur (1),
**caractérisé**
**en ce que** la solubilité du lubrifiant ionique dans le milieu de travail est < 0,1 m% et **en ce que** la solubilité du milieu de travail dans le lubrifiant ionique est < 1 m%.

2. Procédé selon la revendication 1, **caractérisé en ce que** le liquide ionique pour la lubrification du détendeur (5) est acheminé au milieu de travail sous forme de vapeur (A) en amont du détendeur (5) et par conséquent est acheminé au détendeur (5) conjointement avec le milieu de travail (A) et/ou **en ce que** le liquide ionique est ajouté dans le détendeur (5).

3. Procédé selon la revendication 1 ou 2, **caractérisé en ce que** le milieu de travail sous forme de vapeur, avant d'être à nouveau acheminé à l'évaporateur (1) et en amont du détendeur (5), est acheminé à au moins un condenseur (3) dans lequel le milieu de travail sous forme de vapeur (A) est liquéfié.

4. Procédé selon l'une quelconque des revendications précédentes, **caractérisé en ce que** le milieu de travail sous forme de vapeur (A) est acheminé en aval du détendeur (5) à au moins un dispositif de séparation (4) dans lequel le liquide ionique (B) est séparé en une ou plusieurs étapes du milieu de travail (A).

5. Procédé selon les revendications 3 et 4, **caractérisé en ce que** le condenseur (3) est disposé en aval du détendeur (5) et en amont du dispositif de séparation (4) de telle sorte que le condenseur (3) soit alimenté en le mélange quittant le détendeur (5), constitué du milieu de travail (A) et du liquide ionique (B).

6. Procédé selon les revendications 3 et 4, **caractérisé en ce que** le condenseur (3), en particulier dans le cas d'un milieu de travail (A) quittant le détendeur (5) sous forme de vapeur, est disposé en aval du dispositif de séparation (4) dans le circuit de milieu de travail de telle sorte que le condenseur (3) soit alimenté en milieu de travail (A) au moins en partie sous forme de vapeur provenant du dispositif de séparation (4).

7. Procédé selon l'une quelconque des revendications précédentes, **caractérisé en ce que** le liquide ionique (B) servant de lubrifiant pour le détendeur (5) est guidé dans un circuit de lubrifiant de telle sorte que le liquide ionique (B) soit extrait d'au moins un réservoir de lubrifiant (4 ; 10) et soit acheminé au détendeur (5) d'où il est à nouveau recirculé à l'au moins un réservoir de lubrifiant (4 ; 10).

8. Procédé selon la revendication 7, **caractérisé en ce que** le réservoir de lubrifiant (4 ; 10) est formé par au moins un dispositif de séparation dans lequel le liquide ionique (B) est séparé en une ou plusieurs étapes du milieu de travail (A).

9. Procédé selon les revendications 4 et 8, **caractérisé en ce que** le réservoir de lubrifiant est formé par l'au moins un dispositif de séparation (4) disposé en aval du détendeur (5), lequel est alimenté en le mélange provenant du détendeur (5), constitué du milieu de travail (A) et du liquide ionique (B).

10. Procédé selon la revendication 8 ou 9, **caractérisé en ce que** le milieu de travail et le liquide ionique sont guidés dans des circuits séparés, le réservoir de lubrifiant étant formé par un récipient (10) associé au détendeur (5), en particulier par un carter d'huile de détendeur, dans lequel d'une part le liquide ionique (B) est reçu sous forme de phase liquide et dans lequel d'autre part le milieu de travail essentiellement sous forme de vapeur est reçu en phase vapeur sous la forme de vapeurs de soufflage (blow-by) et depuis lequel récipient (10) le liquide ionique (B) est acheminé au détendeur (5) de manière séparée et indépendamment du milieu de travail sous forme de vapeur (A), de préférence au moyen d'une pompe (9) ou par retour sous l'effet de la pesanteur,
**en ce que** le récipient (10) est alimenté en liquide ionique (B) provenant du détendeur (5), en particulier provenant d'un carter de vilebrequin du détendeur (5), conjointement avec les vapeurs de soufflage du milieu de travail, et
**en ce que** le milieu de travail sous forme de vapeur (A) s'accumulant dans le récipient (10) est évacué hors du récipient (10).

11. Procédé selon les revendications 9 et 10, **caractérisé en ce que** le milieu de travail (A) sous forme de vapeur, éventuellement contaminé par du liquide ionique, évacué du récipient (10), est acheminé à l'au moins un dispositif de séparation (4) disposé en aval du détendeur (5), qui, dans le cas de circuits de milieu de travail et de lubrifiant séparés, est en outre alimenté par le milieu de travail (A) provenant du détendeur (5) et contaminé avec le liquide ionique (B), et de préférence il est prévu que le milieu de travail sous forme de vapeur (A) évacué hors du récipient (10) soit acheminé à un condenseur (3) avant d'être acheminé à l'au moins un dispositif de séparation (4), le milieu de travail sous forme de vapeur (A) étant liquéfié dans le condenseur et/ou **en ce que** le récipient (10) est connecté au dispositif de séparation (4) de telle sorte que le liquide ionique (B) puisse s'écouler depuis le dispositif de séparation (4) jusqu'au récipient (10) et éventuellement inversement.

12. Procédé selon l'une quelconque des revendications précédentes, **caractérisé en ce que** le dispositif avec lequel le processus dans un circuit de vapeur est réalisé fait partie d'au moins un dispositif de récupération de chaleur d'un véhicule automobile, en particulier d'un véhicule automobile fonctionnant avec un moteur à combustion interne, de telle sorte que l'évaporateur (1) soit alimenté en chaleur perdue du véhicule automobile, en particulier d'un moteur à combustion interne et/ou d'une ligne d'échappement et/ou d'un refroidisseur d'air de suralimentation, sous forme de chaleur, et
**en ce que** le travail mécanique généré par le détendeur (5) est utilisé du côté du véhicule automobile, en particulier est acheminé à une chaîne cinématique du véhicule automobile et/ou à une machine électrique pouvant fonctionner en tant que générateur et/ou à un consommateur du véhicule automobile, en particulier une installation de refroidissement et/ou de climatisation en tant que consommateur.

13. Procédé selon l'une quelconque des revendications précédentes, **caractérisé en ce que** l'on utilise en tant que milieu de travail de la vapeur d'eau ou une substance fluide, en particulier de l'ammoniaque, des alcanes, des hydrocarbures fluorés, des siloxanes ou un agent frigorigène.

14. Procédé selon l'une quelconque des revendications précédentes, **caractérisé en ce que** l'on utilise en tant que liquide ionique du bis(trifluorométhylsulfonyl)imide de 1-éthyl-3-méthylimidazolium ou du tris(pentafluoroéthyl)trifluorophosphate de 1-éthyl-3-méthylimidazolium, du tris(perfluoroalkyl)trifluorophosphate de 1-éthyl-3-méthylimidazolium, de l'éthylsulfate de 1-éthyl-3-méthylimidazolium, du méthylsulfate de 1-éthyl-3-méthylimidazolium, du méthanesulfonate de 1-éthyl-3-méthylimidazolium, du diéthylphosphate de 1-éthyl-3-méthylimidazolium, du dibutylphosphate de 1-éthyl-3-méthylimidazolium, du dicyanamide de 1-éthyl-3-méthylimidazolium, du perfluoroalkylsulfonate de 1-éthyl-3-méthylimidazolium, du perfluoroalkylcarboxylate de 1-éthyl-3-méthylimidazolium, du thiocyanate de 1-éthyl-3-méthylimidazolium, du tricyanométhide de 1-éthyl-3-méthylimidazolium, du bis(trifluorométhylsulfonyl)imide de 1-propyl-3-méthylimidazolium ou du tris(pentafluoroéthyl)trifluorophosphate de 1-propyl-3-méthylimidazolium, du tris(perfluoroalkyl)trifluorophosphate de 1-propyl-3-méthylimidazolium, de l'éthylsulfate de 1-propyl-3-méthylimidazolium, du méthylsulfate de 1-propyl-3-méthylimidazolium, du méthanesulfonate de 1-propyl-3-méthylimidazolium, du diéthylphosphate de 1-propyl-3-méthylimidazolium, du dibutylphosphate de 1-propyl-3-méthylimidazolium, du perfluoroalkylsulfonate de 1-propyl-3-méthylimidazolium, du perfluoroalkylcarboxylate de 1-propyl-3-méthylimidazolium, du dicyanamide de 1-propyl-3-méthylimidazolium, du thiocyanate de 1-propyl-3-méthylimidazolium, du tricyanométhide de 1-propyl-3-méthylimidazolium, du bis(trifluorométhylsulfonyl)imide de 1-butyl-3-méthylimidazolium ou du tris(pentafluoroéthyl)trifluorophosphate de 1-butyl-3-méthylimidazolium, du tris(perfluoroalkyl)trifluorophosphate de 1-butyl-3-méthylimidazolium, de l'éthylsulfate de 1-butyl-3-méthylimidazolium, du méthylsulfate de 1-butyl-3-méthylimidazolium, du méthanesulfonate de 1-butyl-3-méthylimidazolium, du diéthylphosphate de 1-butyl-3-méthylimidazolium, du dibutylphosphate de 1-butyl-3-méthylimidazolium, du perfluoroalkylsulfonate de 1-butyl-3-méthylimidazolium, du perfluoroalkylcarboxylate de 1-butyl-3-méthylimidazolium, du dicyanamide de 1-butyl-3-méthylimidazolium, du thiocyanate de 1-butyl-3-méthylimidazolium, du tricyanométhide de 1-butyl-3-méthylimidazolium, du bis(trifluorométhylsulfonyl)imide de 1-éthyl-1-méthylpyrrolidinium, ou du tris(pentafluoroéthyl)trifluorophosphate de 1-éthyl-1-méthylpyrrolidinium, du tris(perfluoroalkyl)trifluorophosphate de 1-éthyl-1-méthylpyrrolidinium, de l'éthylsulfate de 1-éthyl-1-méthylpyrrolidinium, du méthylsulfate de 1-éthyl-1-méthylpyrrolidinium, du méthanesulfonate de 1-éthyl-1-méthylpyrrolidinium, du diéthylphosphate de 1-éthyl-1-méthylpyrrolidinium, du dibutylphosphate de 1-éthyl-1-méthylpyrrolidinium, du dicyanamide de 1-éthyl-1-méthylpyrrolidinium, du perfluoroalkylsulfonate de 1-éthyl-1-méthylpyrrolidinium, du perfluoroalkylcarboxylate de 1-éthyl-1-méthylpyrrolidinium, du thiocyanate de 1-éthyl-1-méthylpyrrolidinium, du tricyanométhide de 1-éthyl-1-méthylpyrrolidinium, du bis(trifluorométhylsulfonyl)imide de 1-butyl-1-méthylpyrrolidinium, du tris(pentafluoroéthyl)trifluorophosphate de 1-butyl-1-méthylpyrrolidinium, du tris(perfluoroalkyl)trifluorophosphate de 1-butyl-1-méthylpyrrolidinium, de l'éthylsulfate de 1-butyl-1-méthylpyrrolidinium, du méthylsulfate de 1-butyl-1-méthylpyrrolidinium, du méthanesulfonate de 1-butyl-1-méthylpyrrolidinium, du diéthylphosphate de 1-butyl-1-méthylpyrrolidinium, du dibutylphosphate de 1-butyl-1-méthylpyrrolidinium, du dicyanamide de 1-butyl-1-méthylpyrrolidinium, du perfluoroalkylsulfonate de 1-butyl-1-méthylpyrrolidinium, du perfluoroalkylcarboxylate de 1-butyl-1-méthylpyrrolidinium, du thiocyanate de 1-butyl-1-méthylpyrrolidinium, du tricyanométhide de 1-butyl-1-méthylpyrrolidinium, du bis(trifluorométhylsulfonyl)imide de tétraalkylammonium, du tris(pentafluoroéthyl)trifluorophosphate de tétraalkylammonium, du tris(perfluoroalkyl)trifluorophosphate de tétraalkylammonium, de l'éthylsulfate de tétraalkylammonium, du méthylsulfate de tétraalkylammonium, du méthanesulfonate de tétraalkylammonium, du diéthylphosphate de tétraalkylammonium, du dibutylphosphate de tétraalkylammonium, du dicyanamide de tétraalkylammonium, du perfluoroalkylsulfonate de tétraalkylammonium, du perfluoroalkylcarboxylate de tétraalkylammonium, du thiocyanate de tétraalkylammonium, ou du tricyanométhide de tétraalkylammonium ou
un liquide ionique, qui présente des anions et/ou des cations fluorés ayant une ou plusieurs chaînes alkyle de longueur moyenne (C5 à C10) ou un liquide ionique qui contient des petits anions et/ou cations polaires contenant des atomes d'oxygène, avec une ou plusieurs chaînes alkyle courtes (C1 à C4) éventuellement substituées par un oxygène ou un mélange de l'un quelconque des liquides ioniques décrits.

15. Procédé selon l'une quelconque des revendications précédentes, **caractérisé en ce que** la solubilité du lubrifiant ionique dans le milieu de travail est < 100 ppm, de préférence < 10 ppm, et particulièrement préférablement < 1 ppm.

16. Procédé selon l'une quelconque des revendications précédentes, **caractérisé en ce que** la solubilité du milieu de travail dans le lubrifiant ionique est < 0,1 m%.

17. Dispositif pour faire fonctionner un processus dans un circuit de vapeur, en particulier pour mettre en oeuvre un procédé selon l'une quelconque des revendications de procédé précédentes, présentant au moins un évaporateur (1) ou un générateur de vapeur pour l'évaporation d'un milieu de travail fluide (A), et un détendeur (5) lubrifié au moyen d'un lubrifiant pour générer un travail mécanique, le lubrifiant étant formé par un liquide ionique (B) qui forme avec le milieu de travail fluide (A) à température ambiante deux phases fluides, **caractérisé en ce que** la solubilité du lubrifiant ionique dans le milieu de travail est < 0,1 m% et la solubilité du milieu de travail dans le lubrifiant ionique est < 1 m%.

18. Dispositif selon la revendication 17, **caractérisé en ce qu'**au moins un condenseur (3) et/ou au moins un dispositif de séparation (4) est monté en aval du détendeur (5), et de préférence il est prévu qu'un condenseur (3) soit disposé en amont et/ou en aval du dispositif de séparation (4).

19. Dispositif selon la revendication 17 ou 18, **caractérisé en ce qu'**un circuit séparé est prévu pour le milieu de travail (A) et pour le liquide ionique servant de lubrifiant pour le détendeur (5), en particulier de telle sorte qu'en aval du détendeur (5), au moins un dispositif de séparation (4) servant de réservoir pour le milieu de travail (A) et/ou pour le liquide ionique (B) soit prévu, lequel peut être alimenté en milieu de travail contaminé avec du liquide ionique provenant du détendeur (5) et/ou en liquide ionique (B) contaminé avec du milieu de travail (A).

20. Dispositif selon la revendication 19, **caractérisé en ce qu'**un récipient (10), en particulier un récipient (10) réalisé à la manière d'un carter d'huile, en tant que réservoir pour le liquide ionique (B), est associé au détendeur (5), lequel récipient peut être alimenté en liquide ionique contaminé avec du milieu de travail, provenant du détendeur (5), et
**en ce qu'**une conduite, de préférence une conduite guidée par le biais d'un condenseur (3), est guidée depuis le récipient (10) jusqu'au dispositif de séparation (4).

21. Dispositif selon la revendication 18 ou 19, **caractérisé en ce que** le dispositif de séparation (4) est réalisé sous forme de récipient de séparation de structure mince, de type colonne.

22. Dispositif de récupération de chaleur pour un véhicule automobile, en particulier pour un véhicule automobile entraîné par un moteur à combustion interne, comprenant un dispositif selon l'une quelconque des revendications 17 à 21 pour mettre en oeuvre un procédé selon l'une quelconque des revendications 1 à 16.

23. Dispositif de récupération de chaleur selon la revendication 22, **caractérisé en ce que** l'évaporateur (1) est accouplé directement ou indirectement avec transfert thermique à une source de chaleur du véhicule automobile, en particulier à un moteur à combustion interne et/ou à une installation de gaz d'échappement et/ou à un refroidisseur d'air de suralimentation.

24. Dispositif de récupération de chaleur selon la revendication 22 ou 23, **caractérisé en ce que** le détendeur (5) est connecté ou accouplé avec transfert de force, de manière directe ou indirecte, à une chaîne cinématique et/ou à une machine électrique pouvant fonctionner en tant que générateur et/ou à au moins un consommateur du véhicule automobile, en particulier à une installation de refroidissement et/ou de climatisation en tant que consommateur.
